# FASCICULE DE BREVET EUROPEEN

(11) **EP 3 620 867 B1**
(45) Date de publication et mention de la délivrance du brevet: **05.01.2022**
(21) Numéro de dépôt: 18192469.7
(22) Date de dépôt: 04.09.2018
(51) Int. Cl.: G04C 3/04

(54) **PIÈCE D'HORLOGERIE COMPRENANT UN OSCILLATEUR MÉCANIQUE DONT LA FRÉQUENCE MOYENNE EST SYNCHRONISÉE SUR CELLE D'UN OSCILLATEUR ÉLECTRONIQUE DE RÉFÉRENCE**
UHR, DIE EINEN MECHANISCHEN OSZILLATOR UMFASST, DESSEN DURCHSCHNITTLICHE FREQUENZ MIT DER EINES ELEKTRONISCHEN REFERENZOSZILLATORS SYNCHRONISIERT IST
TIMEPIECE COMPRISING A MECHANICAL OSCILLATOR WHOSE AVERAGE FREQUENCY IS SYNCHRONISED TO THAT OF A REFERENCE ELECTRONIC OSCILLATOR

(43) Date de publication de la demande: 11.03.2020
(73) Titulaire: The Swatch Group Research and Development Ltd, 2074 Marin (CH)
(72) Inventeur: Tombez, Lionel, 2022 Bevaix (CH)
(74) Mandataire: ICB SA

(56) Documents cités:
- CH-A2- 709 279
- FR-A1- 2 162 404
- FR-A1- 2 210 787
- US-A1- 2005 036 405

## Description

### Domaine technique

La présente invention concerne une pièce d'horlogerie comprenant un mouvement mécanique dont la marche est améliorée par un dispositif de correction d'une dérive temporelle éventuelle dans le fonctionnement de l'oscillateur mécanique qui cadence la marche du mouvement mécanique. La pièce d'horlogerie comprend un oscillateur mécanique dont la fréquence moyenne est synchronisée sur une fréquence de consigne déterminée par un oscillateur électronique auxiliaire.

En particulier, la pièce d'horlogerie est formée, d'une part, par un mouvement mécanique comprenant :
- un mécanisme indicateur d'au moins une donnée temporelle,
- un résonateur mécanique susceptible d'osciller le long d'un axe général d'oscillation autour d'une position neutre correspondant à son état d'énergie potentielle minimale,
- un dispositif d'entretien du résonateur mécanique formant avec ce dernier un oscillateur mécanique qui est agencé pour cadencer la marche du mécanisme indicateur,
et, d'autre part, par un dispositif de synchronisation agencé pour asservir la fréquence moyenne de l'oscillateur mécanique sur une fréquence de consigne déterminée par une base de temps de référence.

### Arrière-plan technologique

Des pièces d'horlogerie telles que définies dans le domaine de l'invention ont été proposées dans quelques documents antérieurs. Le brevet CH 597 636, publié en 1977, propose une telle pièce d'horlogerie en référence à sa figure 3. Le mouvement est équipé d'un résonateur formé par un balancier-spiral et d'un dispositif d'entretien classique comprenant une ancre et une roue d'échappement en liaison cinématique avec un barillet muni d'un ressort. Ce mouvement horloger comprend en outre un dispositif de régulation de la fréquence de son oscillateur mécanique. Ce dispositif de régulation comprend un circuit électronique et un dispositif de freinage électromagnétique formé d'une bobine plate, agencée sur un support sous la serge du balancier, et de deux aimants montés sur le balancier et agencés proches l'un de l'autre de manière à passer tous deux au-dessus de la bobine lorsque l'oscillateur est activé.

Le circuit électronique comprend une base de temps comprenant un résonateur à quartz et servant à générer un signal de fréquence de référence FR, cette fréquence de référence étant comparée avec la fréquence FG de l'oscillateur mécanique. La détection de la fréquence FG de l'oscillateur est réalisée via les signaux électriques générés dans la bobine par la paire d'aimants. La comparaison entre les deux fréquences FG et FR est effectuée par un compteur bidirectionnel recevant à ses deux entrées ces deux fréquences et fournissant en sortie un signal déterminant une différence de périodes comptabilisées pour les deux fréquences. Le circuit électronique comprend en outre un circuit logique qui analyse le signal de sortie du compteur pour commander un circuit d'application d'impulsions de freinage en fonction de ce signal de sortie, de manière à freiner le balancier lorsque le circuit logique a détecté une dérive temporelle correspondant à une valeur de la fréquence FG de l'oscillateur supérieure à la fréquence de référence FR. Le circuit d'application d'impulsions de freinage est agencé pour pouvoir engendrer un couple de freinage momentané sur le balancier via une interaction électromagnétique aimant-bobine et une charge commutable reliée à la bobine.

Le document US 2005/036405 décrit un mouvement mécanique horloger muni d'un système électromagnétique de régulation de la fréquence d'oscillation du résonateur mécanique incorporé dans ce mouvement mécanique. Ce système de régulation est du type à boucle fermée et il est adapté seulement pour la correction de la marche du mouvement mécanique dans le cas où cette marche est trop rapide, c'est-à-dire dans le cas où ce mouvement mécanique prend de l'avance. Le circuit de commande détermine si le résonateur mécanique oscille avec une fréquence trop élevée et, le cas échéant, diminue ensuite cette fréquence par des impulsions de freinage appliquées au balancier via le système électromagnétique.

Le document FR 2 162 404 décrit un mouvement mécanique et un système électromécanique prévu pour asservir la fréquence d'oscillation du résonateur mécanique sur une fréquence de consigne fournie par un oscillateur à quartz auxiliaire. Le système électromécanique comprend une butée faisant saillie de la serge du balancier et un actionneur dont le doigt est courtement actionné périodiquement en direction de la serge, à la fréquence de consigne, de manière à permettre à la butée de venir buter contre ce doigt dans la mesure où cette butée passe par la position angulaire fixe du doigt lorsque ce dernier est courtement dans sa position d'interaction possible avec le balancier via la butée. Le document EP 3 584 645 B1 expose plus en détails, dans sa section 'Arrière-plan technologique', pourquoi la synchronisation recherchée dans le document FR 2 162 404 paraît improbable, et pour le moins pas sûre.

### Résumé de l'invention

Un but de la présente invention est de simplifier au maximum le circuit électronique d'un dispositif de synchronisation agencé pour asservir la fréquence moyenne de l'oscillateur mécanique d'un mouvement mécanique sur une fréquence de consigne déterminée par un oscillateur électronique auxiliaire, sans pour autant perdre en précision dans la marche de la pièce d'horlogerie équipée d'un tel dispositif de synchronisation.

Dans le cadre de la présente invention, on cherche de manière générale à améliorer la précision de la marche d'un mouvement horloger mécanique, c'est-à-dire de diminuer l'erreur journalière maximale de ce mouvement mécanique et plus globalement de diminuer de manière très significative une dérive temporelle possible sur une plus longue période (par exemple une année). En particulier, la présente invention cherche à atteindre un tel but pour un mouvement horloger mécanique dont la marche est réglée initialement au mieux. En effet, un but général de l'invention est de trouver un dispositif de correction de la marche d'un mouvement mécanique pour le cas où le fonctionnement naturel de ce mouvement mécanique conduirait à une certaine erreur journalière et par conséquent à une dérive temporelle croissante (erreur cumulée croissante), sans pour autant renoncer à ce qu'il puisse fonctionner de manière autonome avec la meilleure précision qu'il lui est possible d'avoir grâce à ses propres caractéristiques, c'est-à-dire en l'absence du dispositif de correction ou lorsque ce dernier est inactif.

A cet effet, la présente invention concerne une pièce d'horlogerie telle que définie dans la revendication indépendante 1 annexée. Des modes de réalisation préférés sont définis dans les revendications dépendantes.

Grâce aux caractéristiques de l'invention, de manière surprenante, l'oscillateur mécanique du mouvement horloger est asservi à l'oscillateur auxiliaire d'une manière efficace et rapide, comme ceci ressortira clairement de la description détaillée de l'invention qui suivra. La fréquence d'oscillation de l'oscillateur mécanique (oscillateur mécanique esclave) est synchronisée sur la fréquence de consigne déterminée par l'oscillateur auxiliaire (oscillateur maître), et ceci sans asservissement à boucle fermée et sans nécessiter de capteur de mesure du mouvement d'oscillation de l'oscillateur mécanique. Le dispositif de synchronisation fonctionne donc à boucle ouverte et il permet de corriger aussi bien une avance qu'un retard dans la marche naturelle du mouvement mécanique, comme ceci sera exposé par la suite. Ce résultat est tout-à-fait remarquable.

On comprend par synchronisation sur un oscillateur maître' un asservissement (à boucle ouverte, donc sans rétroaction) de l'oscillateur mécanique esclave à l'oscillateur maître. Le fonctionnement du dispositif de synchronisation est tel que la fréquence à laquelle interviennent les intervalles de temps, où l'impédance du circuit relié aux deux bornes de la bobine est diminuée, est imposée à l'oscillateur mécanique esclave qui cadence la marche du mécanisme indicateur d'une donnée temporelle. Plus généralement, il n'est même pas nécessaire que la succession de tels intervalles de temps distincts interviennent périodiquement à une fréquence donnée, car il suffit que les débuts (ou, de manière équivalente, les instants milieux) de deux intervalles de temps successifs quelconques parmi ces intervalles de temps distincts présentent entre eux une distance temporelle D_{T} telle que définie précédemment, avec un nombre entier positif N qui peut varier au cours du temps. Nous ne sommes pas ici dans le cas standard d'un oscillateur forcé, ni même dans la situation d'oscillateurs couplés.

Dans la présente invention, les distances temporelles D_{T} possibles, pour une période de consigne T0c prédéfinie, déterminent la fréquence moyenne de l'oscillateur mécanique et donc le cadencement de la marche du mécanisme. Comme les distances temporelles sont déterminées par un oscillateur auxiliaire précis, la fréquence moyenne est déterminée par cet oscillateur auxiliaire de sorte que la précision de la marche du mécanisme est en relation directe avec celle de l'oscillateur auxiliaire. On comprend par 'cadencer la marche d'un mécanisme' le fait de rythmer le mouvement des éléments mobiles de ce mécanisme lorsqu'il fonctionne, en particulier de déterminer les vitesses de rotation de ses roues et ainsi d'au moins un indicateur d'une donnée temporelle.

Dans un mode de réalisation principal, le résonateur mécanique est formé par un balancier oscillant autour d'un axe d'oscillation, et le dispositif de synchronisation est agencé de manière à déclencher périodiquement les intervalles de temps distincts T_{P}, lesquels présentent une même valeur, et de manière que la fréquence de déclenchement F_{D} de ces intervalles de temps distincts vaut deux fois une fréquence de consigne F0c, égale par définition à l'inverse de la période de consigne T0c, divisée par un nombre entier positif M, soit F_{D} = 2·F0c / M, la valeur des intervalles de temps distincts T_{P} étant inférieure à la demi-période de consigne, soit T_{P} < T0c / 2. Dans une variante préférée, la valeur des intervalles de temps distincts T_{P} est prévue inférieure au quart de la période de consigne T0c, soit T_{P} < T0c / 4.

### Brève description des figures

L'invention sera décrite ci-après en détails à l'aide des dessins annexés, donnés à titre d'exemples nullement limitatifs, dans lesquels :
- La Figure 1 montre un premier mode de réalisation d'une pièce d'horlogerie selon l'invention,
- La Figure 2 est une vue partielle du premier mode de réalisation selon la Figure 1,
- La Figure 3 montre le schéma électronique d'une première variante du circuit de commande du dispositif de freinage électromagnétique selon l'invention,
- La Figure 4 montre le schéma électronique d'une deuxième variante du circuit de commande du dispositif de freinage électromagnétique selon l'invention,
- Les Figures 5A, 5B et 5C sont des graphes donnant l'évolution temporelle de divers paramètres physiques de l'oscillateur mécanique et du dispositif de synchronisation du premier mode de réalisation pour diverses relations entre la fréquence de consigne F0c et la fréquence naturelle F0 de l'oscillateur mécanique, respectivement F0 > F0c, F0 < F0c, F0 = F0c,
- La Figure 6 montre l'application d'une première impulsion de freinage à un résonateur mécanique dans une certaine alternance de son oscillation avant qu'il passe par sa position neutre, ainsi que la vitesse angulaire du balancier de ce résonateur mécanique et sa position angulaire dans un intervalle temporel au cours duquel intervient la première impulsion de freinage,
- La Figure 7 est une figure similaire à la Figure 6 mais pour l'application d'une deuxième impulsion de freinage dans une certaine alternance de l'oscillation d'un oscillateur mécanique après qu'il a passé par sa position neutre,
- Les Figures 8A, 8B et 8C montrent respectivement la position angulaire d'un balancier-spiral au cours d'une période d'oscillation, la variation de la marche du mouvement horloger obtenue pour une impulsion de freinage de durée fixe, pour trois valeurs d'un couple de freinage constant, en fonction de la position angulaire du balancier spiral, et la puissance de freinage correspondante,
- Les Figures 9, 10 et 11 montrent respectivement trois situations différentes pouvant intervenir dans une phase initiale suite à l'enclenchement du dispositif de correction dans une pièce d'horlogerie selon l'invention,
- La Figure 12 est un graphe explicatif du processus physique intervenant suite à l'enclenchement du dispositif de correction dans la pièce d'horlogerie selon l'invention et conduisant à la synchronisation voulue pour le cas où la fréquence naturelle de l'oscillateur mécanique esclave est supérieure à la fréquence de consigne,
- La Figure 13 représente, dans le cas de la Figure 12, une oscillation de l'oscillateur mécanique esclave et les impulsions de freinage dans une phase synchrone stable pour une variante où une impulsion de freinage intervient dans chaque alternance,
- La Figure 14 est un graphe explicatif du processus physique intervenant suite à l'enclenchement du dispositif de correction dans la pièce d'horlogerie selon l'invention et conduisant à la synchronisation voulue pour le cas où la fréquence naturelle de l'oscillateur mécanique esclave est inférieure à la fréquence de consigne,
- La Figure 15 représente, dans le cas de la Figure 14, une oscillation de l'oscillateur mécanique esclave et les impulsions de freinage dans une phase synchrone stable pour une variante où une impulsion de freinage intervient dans chaque alternance,
- Les Figures 16 et 17 donnent, respectivement pour les deux cas des Figures 12 et 14, le graphe de la position angulaire d'un oscillateur mécanique et les périodes d'oscillation correspondantes pour un mode de fonctionnement du dispositif de correction où une impulsion de freinage intervient toutes les quatre périodes d'oscillation,
- Les Figures 18 et 19 sont respectivement des agrandissements partiels des Figures 16 et 17,
- La Figure 20 représente, de manière similaire aux deux figures précédentes, une situation spécifique dans laquelle la fréquence d'un oscillateur mécanique est égale à la fréquence de freinage,
- La Figure 21 montre schématiquement l'oscillateur mécanique et le dispositif électromagnétique d'un deuxième mode de réalisation,
- La Figure 22 donne, dans le cadre du deuxième mode de réalisation, des graphes de l'évolution temporelle de la position angulaire de l'oscillateur mécanique, de la tension induite dans une bobine du dispositif électromagnétique en fonction d'un signal de commande de ce dispositif électromagnétique en régime stationnaire,
- La Figure 23 montre schématiquement l'oscillateur mécanique et le dispositif électromagnétique d'un troisième mode de réalisation,
- La Figure 24 donne, dans le cadre du troisième mode de réalisation, des graphes de l'évolution temporelle de la position angulaire de l'oscillateur mécanique, de la tension induite dans une bobine du dispositif électromagnétique en fonction d'un signal de commande de ce dispositif électromagnétique en régime stationnaire,
- La Figure 25 est similaire à la Figure 24 pour une variante de commande du dispositif électromagnétique dans le cadre du troisième mode de réalisation,
- La Figure 26 est une vue en coupe de l'oscillateur mécanique et du dispositif électromagnétique d'un quatrième mode de réalisation,
- La Figure 27 est coupe transversale, selon la ligne A-A de l'oscillateur mécanique et du dispositif électromagnétique de la Figure 26, et
- Les Figures 28A, 28B et 28C sont des graphes donnant l'évolution temporelle de divers paramètres physiques de l'oscillateur mécanique et du dispositif de synchronisation du quatrième mode de réalisation pour diverses relations entre la fréquence de consigne F0c et la fréquence naturelle F0 de l'oscillateur mécanique, respectivement F0 > F0c, F0 < F0c, F0 = F0c.

### Description détaillée de l'invention

Un premier mode de réalisation d'une pièce d'horlogerie selon l'invention sera décrit en référence aux Figures 1 à 4 et 5A à 5C. A la Figure 1 est représentée, en partie schématiquement, une pièce d'horlogerie 2 comprenant un mouvement mécanique 4 qui comporte au moins un mécanisme 12 indicateur d'une donnée temporelle. Le mécanisme 12 comprend un rouage 16 entraîné par un barillet 14 (le mécanisme est représenté partiellement à la Figure 1). Le mouvement mécanique comprend encore un résonateur mécanique 6, formé par un balancier 8 et un spiral 10, qui est agencé sur une platine 5 définissant un support du résonateur mécanique, et un dispositif d'entretien de ce résonateur mécanique qui est formé par un échappement 18, ce dispositif d'entretien formant avec le résonateur mécanique un oscillateur mécanique qui cadence la marche du mécanisme indicateur. L'échappement 18 comprend classiquement une ancre et une roue d'échappement, cette dernière étant reliée cinématiquement au barillet par l'intermédiaire du rouage 16. Le résonateur mécanique est susceptible d'osciller, autour d'une position neutre (position de repos / position angulaire zéro) correspondant à son état d'énergie potentielle minimale, le long d'un axe circulaire (le rayon de cet axe est sans importance puisque la position du balancier le long de cet axe est donnée par un angle). L'axe circulaire définit un axe général d'oscillation qui indique la nature du mouvement du résonateur mécanique, lequel peut être par exemple linéaire dans un autre mode de réalisation.

Chaque oscillation du résonateur mécanique définit une période d'oscillation qui est formée de deux alternances, chacune entre deux positions angulaires extrêmes de l'oscillation et avec une rotation en sens inverse de l'autre. Lorsque le résonateur mécanique atteint une position angulaire extrême, définissant l'amplitude d'oscillation, sa vitesse de rotation est nulle et le sens de rotation s'inverse. Chaque alternance présente deux demi-alternances (dont la durée peut être différente en fonction d'événements perturbateurs), soit une première demi-alternance intervenant avant le passage du résonateur mécanique par sa position neutre et une seconde demi-alternance intervenant après ce passage par la position neutre.

La pièce d'horlogerie 2 comprend un dispositif de synchronisation 20 de l'oscillateur mécanique, formé du résonateur mécanique 6 et de l'échappement 18, sur une base de temps de référence 22 constituée par un oscillateur auxiliaire qui comprend un résonateur à quartz 35 et un circuit d'horloge 36 entretenant le résonateur à quartz et délivrant un signal de fréquence de référence S_{R}. L'oscillateur à quartz définit un oscillateur maître. La base de temps de référence est associée au dispositif de commande 24 du dispositif de synchronisation auquel elle fournit le signal S_{R}. On notera que d'autres types d'oscillateurs auxiliaires peuvent être prévus, notamment un oscillateur intégré entièrement dans un circuit électronique avec le circuit de commande. Généralement, l'oscillateur auxiliaire est par nature ou par construction plus précis que l'oscillateur mécanique agencé dans le mouvement horloger, cet oscillateur mécanique définissant un oscillateur esclave dans le cadre de l'invention. De manière générale, comme on le comprendra par la suite, le dispositif de synchronisation 20 est agencé pour asservir la fréquence moyenne de l'oscillateur mécanique sur une fréquence de consigne déterminée par l'oscillateur auxiliaire.

Ensuite, le dispositif de synchronisation 20 comprend un dispositif de freinage électromagnétique 26 du résonateur mécanique 6. Par 'freinage électromagnétique' on comprend un freinage du résonateur mécanique engendré via une interaction électromagnétique entre au moins un aimant permanent, porté par le résonateur mécanique ou un support de ce résonateur mécanique, et au moins une bobine portée respectivement par le support ou le résonateur mécanique et associée à un circuit électronique dans lequel un courant induit dans la bobine par l'aimant peut être engendré. De manière générale, le dispositif de freinage électromagnétique est ainsi formé d'au moins une bobine 28 et d'au moins un aimant permanent qui sont agencés de manière qu'une tension induite est générée entre les deux bornes 28A, 28B de la bobine 28 dans chaque alternance de l'oscillation du résonateur mécanique pour une plage de fonctionnement utile de l'oscillateur mécanique. La bobine 28 est du type galette (disque ayant une hauteur inférieure à son diamètre), sans noyau ferromagnétique. Dans le premier mode de réalisation, il est prévu une pluralité d'aimants bipolaires 30, 32 qui sont agencés de manière juxtaposée sur la serge 9 du balancier avec une alternance des polarités magnétiques selon la direction de l'axe d'oscillation 34. Dans une variante équivalente, il est prévu un aimant annulaire ayant une aimantation axiale avec des secteurs successifs correspondant aux aimants bipolaires 30, 32, ces secteurs successifs présentant des polarités alternées et définissant chacun un angle au centre (une 'ouverture' angulaire) ayant sensiblement une même valeur. Dans la variante représentée, les aimants bipolaires 30, 32 définissent huit secteurs annulaires aimantés présentant chacun une distance angulaire de 45° avec des polarités magnétiques alternées. Dans le cas du premier mode de réalisation, on a un nombre pair 2N de secteurs annulaires aimantés, N étant un nombre entier positif, ces secteurs étant agencés de manière circulaire, notamment sur la serge 9 du balancier 8 formant le résonateur mécanique 6.

La bobine 28 est agencée sur la platine 5 de manière à être traversée par le flux magnétique des aimants bipolaires / secteurs annulaires aimantés lorsque le balancier oscille. Avantageusement, le diamètre de la bobine 28 est prévu de manière qu'elle soit substantiellement comprise dans une ouverture angulaire, relativement à l'axe d'oscillation, qui soit sensiblement égale à celle définie par chaque aimant bipolaire / secteur annulaire aimanté. Cependant, dans d'autres variantes, le diamètre de la bobine 28 peut être prévu plus grand et présenter par exemple une ouverture angulaire correspondant sensiblement au double de celle d'un secteur annulaire aimanté. De plus, dans une autre variante, il est prévu une pluralité de bobines galette présentant entre elles, prises deux à deux, un décalage angulaire correspondant à un nombre entier de périodes magnétiques (une période magnétique étant donnée par la distance angulaire de deux secteurs annulaires aimantés adjacents). Ces bobines ne présentant ainsi pas de déphasage électromagnétique (c'est-à-dire que les déphasages sont des multiples entiers de 360°), les tensions induites dans ces bobines présentent chacune une variation temporelle identique et simultanée aux autres, de sorte que ces tensions induites s'additionnent. La pluralité des bobines peuvent être agencées en série ou en parallèle. Le nombre de secteurs annulaires aimantés, le nombre de bobines et leurs dimensions caractéristiques sont sélectionnés en fonction de la force de l'interaction électromagnétique souhaitée pour permettre l'asservissement voulu de l'oscillateur mécanique.

Selon l'invention, le dispositif de synchronisation est agencé pour pouvoir diminuer momentanément l'impédance entre les deux bornes de la bobine. Selon un mode de synchronisation général implémenté dans le dispositif de synchronisation de l'invention, ce dernier est agencé de manière à diminuer l'impédance entre les deux bornes de la bobine au cours d'intervalles de temps distincts T_{P} et de manière que les débuts respectifs de deux intervalles de temps successifs quelconques, parmi ces intervalles de temps distincts, présentent entre eux une distance temporelle D_{T} égale à un nombre entier positif N multiplié par la moitié d'une période de consigne T0c (c'est-à-dire par une demi-période de consigne) pour l'oscillateur mécanique, soit D_{T}=N·T0c/2. Le dispositif de synchronisation est agencé pour déterminer au moyen de la base de temps de référence 22 le début de chacun des intervalles de temps distincts de manière à satisfaire la relation mathématique susmentionnée entre la distance temporelle D_{T} et la période de consigne T0c.

Dans les modes de réalisation décrits, le résonateur mécanique est formé par un balancier tournant autour d'un axe d'oscillation. Dans les modes de synchronisation implémentés dans les dispositifs de synchronisation qui sont représentés aux Figures 5A à 5C et 28A à 28C, il est prévu de déclencher périodiquement les intervalles de temps distincts T_{P} au cours desquels l'impédance entre les bornes de la bobine est diminuée, c'est-à-dire que ces intervalles de temps sont prévus avec une distance temporelle T_{D} entre eux qui est constante. La fréquence de déclenchement F_{D} de ces intervalles de temps distincts vaut deux fois la fréquence de consigne F0c, égale par définition à l'inverse de la période de consigne T0c, divisée par un nombre entier positif M, soit F_{D} = 2·F0c / M. Ensuite, de préférence, les intervalles de temps distincts T_{P} ont une même valeur qui est prévue inférieure à la demi-période de consigne, soit T_{P} < T0c/2. Finalement, le dispositif de synchronisation est agencé de manière à engendrer un court-circuit entre les deux bornes 28A et 28B de la bobine 28 durant les intervalles de temps distincts T_{P} pour diminuer l'impédance entre les deux bornes de cette bobine.

Dans la variante du premier mode de réalisation décrite à l'aide des Figures 5A à 5C, le nombre entier M vaut deux (M=2), de sorte que la fréquence de déclenchement F_{D} est égale à la fréquence de consigne F0c et les distances temporelles T_{D} successives sont égales à la période de consigne T0c. Ensuite, la valeur des intervalles de temps distincts T_{P} est avantageusement inférieure au quart de la période de consigne T0c, soit T_{P} < T0c/4. Dans ce premier mode de réalisation, comme on peut le voir aux Figures 5A à 5C, le dispositif de freinage électromagnétique 26 est agencé de manière qu'une tension induite est engendrée dans la bobine 28 sensiblement sans interruption pour toute oscillation du résonateur mécanique 6 dans la plage de fonctionnement utile de l'oscillateur mécanique formé par ce résonateur mécanique.

Avant de considérer plus en détails les Figures 5A à 5C, le comportement d'un oscillateur mécanique soumis à des impulsions de freinage de courte durée sera premièrement résumé ici, bien qu'un exposé plus détaillé à ce sujet soit donné par la suite. On a observé que, lorsque l'impulsion de freinage est générée entre le début d'une alternance et le passage du résonateur par sa position neutre dans cette alternance, une telle impulsion de freinage induit un déphasage temporel négatif dans l'oscillation du résonateur. Ainsi, la durée de l'alternance concernée est augmentée relativement à la durée T0/2 d'une alternance lors de l'oscillation naturelle de l'oscillateur mécanique. Ceci engendre donc une diminution ponctuelle de la fréquence de l'oscillateur mécanique et permet d'engendrer un certain retard dans la marche de la pièce d'horlogerie pour corriger, le cas échéant, une avance prise par cet oscillateur mécanique. Par contre, lorsque l'impulsion de freinage est générée entre le passage du résonateur par sa position neutre dans une alternance et la fin de cette alternance, une telle impulsion de freinage induit un déphasage temporel positif dans l'oscillation du résonateur. Ainsi, la durée de l'alternance concernée est diminuée relativement à la durée T0/2 d'une alternance lors de l'oscillation naturelle de l'oscillateur mécanique. Ceci engendre donc une augmentation ponctuelle de la fréquence de l'oscillateur mécanique et permet d'engendrer une certaine avance dans la marche de la pièce d'horlogerie pour corriger, le cas échéant, un retard pris par cet oscillateur mécanique.

Aux Figures 5A à 5C sont représentées, dans une phase stable de la synchronisation obtenue par le dispositif de synchronisation selon l'invention, les courbes de la position angulaire et de la vitesse angulaire du balancier-spiral 6 ainsi qu'un signal digital de commande Sc engendré dans le circuit de commande 24 et fourni à un interrupteur 40 agencé pour court-circuiter les deux bornes 28A, 28B de la bobine 28 (voir Figures 3 et 4) durant des impulsions 58 qui définissent les intervalles de temps distincts T_{P}. De plus, sur ces figures sont représentés un signal de la tension induite dans la bobine 28, résultant de l'oscillation du résonateur mécanique 6 et des impulsions de court-circuit 58, et un signal du couple de freinage appliqué au résonateur mécanique durant les impulsions de court-circuit. On notera que la phase stable représentée ici intervient suite à une phase transitoire (phase initiale) qui sera décrite par la suite. De manière remarquable, au cours de la phase stable, aussi nommée phase synchrone, la fréquence d'oscillation du résonateur mécanique est asservie à la fréquence de consigne F0c et les première et deuxième parties T_{B} et T_{A} des impulsions de court-circuit 58 présentent un rapport sensiblement constant et défini. Dans cette phase stable, le dispositif de synchronisation stabilise de manière automatique, sans capteur mesurant un paramètre de l'oscillation du résonateur mécanique 6 et sans boucle de rétroaction, la fréquence d'oscillation de ce résonateur mécanique à la fréquence de consigne F0c.

La Figure 5A correspond à une situation où la fréquence naturelle F0 de l'oscillateur mécanique de la pièce d'horlogerie est supérieure à la fréquence de consigne F0c, de sorte que cette pièce d'horlogerie sans le dispositif de synchronisation présenterait une dérive temporelle positive correspondant à une avance dans la marche de la pièce d'horlogerie. On observe que les impulsions de court-circuit 58 interviennent autour d'une position angulaire extrême, c'est-à-dire que les intervalles de temps distincts T_{P} englobent une inversion du sens du mouvement d'oscillation qui intervient entre une alternance A2 et une alternance A1 de l'oscillation alors que la vitesse de rotation (vitesse angulaire) est nulle. Les périodes d'oscillation sont égales à la période de consigne T0c, mais on remarque que les deux alternances A1 et A2 qui constituent chaque période d'oscillation ne sont pas égales. En effet, l'alternance A1 dure ici plus longtemps que l'alternance A2, car un freinage plus important intervient dans l'alternance A1, avant le passage du résonateur mécanique par sa position neutre (angle 0°), que dans l'alternance A2 après le passage du résonateur mécanique par sa position neutre. On notera qu'aucun couple de freinage n'est appliqué au résonateur mécanique ni après le passage du résonateur mécanique par sa position neutre dans l'alternance A1, ni avant le passage du résonateur mécanique par sa position neutre dans l'alternance A2.

L'impulsion de freinage est formée de deux petits lobes 50 situés respectivement de chaque côté de l'instant du passage du résonateur mécanique par la position angulaire extrême, en présentant une symétrie centrale relativement à cet instant (les signes mathématiques opposés des deux lobes 50 provient du changement de sens dans le mouvement d'oscillation), et d'un lobe 52 de plus grande amplitude qui intervient dans l'alternance A1 de chaque période d'oscillation, dans la première demi-alternance avant le passage du résonateur mécanique par sa position neutre. Les effets des deux lobes 50 se compensent et n'engendrent donc globalement aucun déphasage dans l'oscillation du résonateur mécanique, alors que le couple de freinage occasionné par le lobe 52 dans chaque alternance A1 engendre une augmentation de la durée de celle-ci, de sorte que la durée de la période d'oscillation concernée est égale à celle de la période de consigne T0c. La fréquence d'oscillation instantanée est ainsi égale à la fréquence de consigne F0c qui est, comme indiqué, inférieure à la fréquence naturelle F0 de l'oscillateur mécanique. L'apparition du lobe 52 seulement dans les alternances A1 résulte du fait que les instants milieu des impulsions de court-circuit 58 interviennent avec un certain retard relativement aux passages du résonateur mécanique par une position angulaire extrême, ceci découlant du fait que la fréquence naturelle F0 de l'oscillateur mécanique est supérieure à la fréquence de consigne F0c. En effet, la partie T_{B} des impulsions 58 intervenant avant le passage du résonateur mécanique par une position extrême est inférieure à la partie T_{A} des impulsions 58 intervenant après ce passage.

La Figure 5B correspond à une situation où la fréquence naturelle F0 de l'oscillateur mécanique de la pièce d'horlogerie est inférieure à la fréquence de consigne F0c, de sorte que cette pièce d'horlogerie sans le dispositif de synchronisation présenterait une dérive temporelle négative correspondant à un retard dans la marche de la pièce d'horlogerie. On observe encore que les impulsions de court-circuit 58 interviennent autour d'une position angulaire extrême et que l'alternance A1 dure plus longtemps que l'alternance A2, car un freinage plus important intervient dans l'alternance A2, ici après le passage du résonateur mécanique par sa position neutre (angle 0°), que dans l'alternance A1 avant le passage du résonateur mécanique par sa position neutre. Comme dans la situation précédente, aucun couple de freinage n'est appliqué au résonateur mécanique ni après le passage du résonateur mécanique par sa position neutre dans l'alternance A1, ni avant le passage du résonateur mécanique par sa position neutre dans l'alternance A2. L'impulsion de freinage est ici formée des deux petits lobes 50 situés respectivement de chaque côté de la position angulaire extrême et d'un lobe 54 de plus grande amplitude qui intervient dans l'alternance A2 de chaque période d'oscillation, dans la seconde demi-alternance après le passage du résonateur mécanique par sa position neutre.

Les effets des deux lobes 50 se compensent toujours, alors que le couple de freinage occasionné par le lobe 54 dans chaque alternance A2 engendre une diminution de la durée de celle-ci, de sorte que la durée de la période d'oscillation concernée est égale à celle de la période de consigne T0c. La fréquence d'oscillation instantanée est ainsi égale à la fréquence de consigne F0c qui est, comme indiqué, supérieure à la fréquence naturelle F0 de l'oscillateur mécanique. L'apparition du lobe 54 seulement dans les alternances A2 résulte du fait que les instants milieu des impulsions de court-circuit 58 interviennent ici avec une certaine avance relativement aux passages du résonateur mécanique par une position angulaire extrême, ceci découlant du fait que la fréquence naturelle F0 de l'oscillateur mécanique est inférieure à la fréquence de consigne F0c. En effet, la partie T_{A} des impulsions 58 intervenant après le passage du résonateur mécanique par une position extrême est inférieure à la partie T_{B} des impulsions 58 intervenant avant ce passage.

Pour être complet, on a représenté à la Figure 5C une situation où la fréquence naturelle F0 de l'oscillateur mécanique de la pièce d'horlogerie est égale à la fréquence de consigne F0c. Il résulte de cette situation que la partie T_{A} des impulsions 58 intervenant après le passage du résonateur mécanique par une position angulaire extrême est égale à la partie T_{B} des impulsions 58 intervenant avant ce passage, de sorte que les parties 50A des impulsions de freinage intervenant dans les alternances A2 juste avant le passage du résonateur mécanique par une position extrême ont un même profil, avec un signe mathématique opposé, que les parties 50B des impulsions de freinage intervenant dans les alternances A1 juste après ce passage et présentent ainsi une symétrie centrale relativement à l'instant du passage par la position angulaire extrême concernée. Par conséquent, les effets des parties 50A et 50B des impulsions de freinage intervenant au court de chaque impulsion de court-circuit 58, et donc de chaque intervalle de temps distincts T_{P}, se compensent mutuellement de sorte que, dans ce cas particulier, le dispositif de synchronisation n'influence pas la marche de la pièce d'horlogerie, laquelle est précise dans la mesure où elle est naturellement synchrone avec la base de temps de référence 22.

La Figure 3 est un schéma qui montre une première variante de réalisation 24A du circuit de commande 24 du dispositif de synchronisation 20. Le circuit de commande 24A est relié d'une part au circuit d'horloge 36 et, d'autre part, à la bobine 28. Le circuit d'horloge entretient le résonateur à quartz 35 et génère en retour un signal d'horloge S_{R} à une fréquence de référence, notamment égale à 2¹⁵ Hz. Le signal d'horloge S_{R} est fourni successivement à deux diviseurs DIV1 et DIV2 (ces deux diviseurs pouvant former deux étages d'un même diviseur). Le Diviseur DIV2 fournit un signal périodique S_{D} directement à un minuteur 38 ('Timer'). A chaque détection d'une transition caractéristique dans le signal périodique S_{D}, le minuteur rend passant l'interrupteur 40 durant un intervalle de temps T_{P}, pour court-circuiter la bobine 28, en lui fournissant un signal de commande Sc, ayant une fréquence de déclenchement F_{D} identique à celle du signal périodique S_{D}, qui déclenche périodiquement le minuteur 38. Comme la durée des impulsions de freinage (correspondant à celle des impulsions de court-circuit) est prévue ici de préférence inférieure à T0c/4 (par exemple T0_{c} = 250 ms) et même bien inférieure à cette valeur dans le cas considéré, notamment entre 10 ms et 30 ms, le minuteur 38 reçoit un signal de cadencement du diviseur DIV1.

Par exemple, dans le cas d'une fréquence de consigne F0c = 4 Hz et d'une fréquence de déclenchement F_{D} égale à cette fréquence de consigne, comme dans l'exemple donné aux Figures 5A à 5C, le diviseur DIV2 fournit directement des impulsions de déclenchement au minuteur à la fréquence F_{D} = 4 Hz. Si il est prévu de fournir une impulsion de court-circuit chaque seconde, c'est-à-dire toutes les quatre périodes d'oscillation, et d'avoir ainsi une distance temporelle D_{T} = 1 s entre les intervalles de temps distincts T_{P} où l'impédance entre les bornes 28A et 28B de la bobine est diminuée, alors on peut utiliser la sortie terminale d'un circuit diviseur horloger classique qui fournit, à la sortie de l'étage terminal de sa chaîne de division par deux, un signal périodique à la fréquence de 1 Hz. Pour une fréquence de déclenchement F_{D} = 4 Hz mentionnée ci-avant, on peut aussi utiliser un circuit diviseur horloger classique, mais en prenant en sortie le signal fourni deux étages avant la sortie terminale dans la chaîne de division. On remarquera que le circuit de commande 24A du dispositif de synchronisation est très simple. Il peut être miniaturisé aisément et sa consommation électrique est très faible. Aucun microcontrôleur n'est nécessaire.

On notera que dans un mode particulier de synchronisation, on peut prévoir de générer les impulsions de court-circuit par groupes, par exemple une succession de séquences avec quatre impulsions dans quatre périodes d'oscillation successives puis aucune impulsion pendant dix secondes, soit pendant quarante périodes pour une fréquence F0c = 4 Hz. Dans un autre mode de synchronisation, on peut prévoir de varier les intervalles de temps T_{P} (donc la durée des impulsions de court-circuit), par exemple en prévoyant une durée plus longue dans une phase initiale, pour engendrer un couple de freinage plus important, que dans un régime nominal qui lui succède. On notera que procédé de synchronisation est robuste. Par exemple, il n'est pas nécessaire que les intervalles de temps T_{P} soient mesurés précisément, c'est-à-dire avec autant de précision que les distances temporelles D_{T} entre les débuts de ces intervalles de temps. Ainsi, on pourrait prévoir un minuteur avec son propre circuit de cadencement, moins précis que la base de temps de référence 22.

Dans une deuxième variante de réalisation 24B, montrée à la Figure 4, du circuit de commande 24 du dispositif de synchronisation 20, les diviseurs DIV1 et DIV2 forment ensemble un circuit diviseur horloger classique qui fournit donc en sortie un signal périodique S_{D} ayant une fréquence égale à 1Hz. Ce signal S_{D} est fourni à un compteur à N qui définit un diviseur additionnel, lequel génère le signal périodique S_{P} qu'il fournit au minuteur 38. Le signal de commande Sc fourni par le minuteur à l'interrupteur 40 présente une fréquence de déclenchement F_{D} égale à celle du signal périodique S_{P}. Ainsi, dans un exemple où la fréquence de consigne F0c de l'oscillateur mécanique est égal à 4 Hz (F0c = 4 Hz) et le nombre N est égal à huit, la fréquence de déclenchement F_{D} des signaux périodiques S_{P} et Sc est alors de 1/8 Hz, ce qui veut dire qu'il est prévu une impulsion de freinage (impulsion de court-circuit) par 32 périodes de consigne T0c, soit environ une impulsion après 32 périodes de l'oscillateur mécanique dans la mesure où sa fréquence naturelle F0 est prévue proche de la fréquence de consigne F0c.

A la Figure 4, le dispositif de synchronisation comprend en outre un dispositif d'alimentation 44 formé par un circuit redresseur 46 (du type simple ou double alternance) et par une capacité de stockage C_{AL} reliée à la masse (potentiel de référence du dispositif de synchronisation). Le circuit redresseur est constamment relié en entrée à une borne de la bobine de sorte qu'en dehors des impulsions de court-circuit il peut redresser une tension induite dans la bobine 28 par les aimants permanents 30,32. Cette tension induite redressée et accumulée dans la capacité de stockage sert à l'alimentation électrique du dispositif de synchronisation dans la plage de fonctionnement utile de l'oscillateur mécanique. Le circuit de commande 24B du dispositif de synchronisation est très simple et autonome. Il consomme peu et prend un minimum d'énergie à l'oscillateur mécanique pour effectuer efficacement la synchronisation selon l'invention.

On décrira ci-après, en référence aux Figures 6 et 7, un phénomène physique remarquable mis en lumière dans le cadre de développements ayant conduit à la présente invention et intervenant dans le procédé de synchronisation implémenté dans la pièce d'horlogerie selon l'invention. La compréhension de ce phénomène permettra de mieux comprendre la synchronisation obtenue par le dispositif de synchronisation régulant la marche du mouvement mécanique.

Aux Figures 6 et 7, le premier graphe indique l'instant t_{P1} auquel une impulsion de freinage P1, respectivement P2 est appliquée au résonateur mécanique considéré pour effectuer une correction de la marche du mécanisme qui est cadencée par l'oscillateur mécanique formé par ce résonateur. Les deux derniers graphes montrent respectivement la vitesse angulaire (valeurs en radian par seconde : [rad/s] ) et la position angulaire (valeurs en radian : [rad]) de l'organe oscillant (par la suite aussi 'le balancier') du résonateur mécanique au cours du temps. Les courbes 90 et 92 correspondent respectivement à la vitesse angulaire et à la position angulaire du balancier oscillant librement (oscillation à sa fréquence naturelle) avant l'intervention d'une impulsion de freinage. Après l'impulsion de freinage sont représentées les courbes de vitesse 90a et 90b correspondant au comportement du résonateur respectivement dans le cas perturbé par l'impulsion de freinage et le cas non perturbé. De même, les courbes de position 92a et 92b correspondent au comportement du résonateur respectivement dans le cas perturbé par l'impulsion de freinage et le cas non perturbé. Aux figures, les instants t_{P1} et t_{P2} auxquels interviennent les impulsions de freinage P1 et P2 correspondent aux positions temporelles du milieu de ces impulsions. Cependant, on considère le début de l'impulsion de freinage et sa durée comme les deux paramètres qui définissent temporellement une impulsion de freinage.

Par impulsion de freinage, on comprend l'application momentanée d'un couple de force au résonateur mécanique qui freine son organe oscillant (balancier), c'est-à-dire qui s'oppose au mouvement d'oscillation de cet organe oscillant. Dans le cas d'un couple non nul qui est variable, la durée de l'impulsion est définie généralement comme la partie de cette impulsion qui présente un couple de force significatif pour freiner le résonateur mécanique. On notera qu'une impulsion de freinage peut présenter une forte variation. Elle peut même être hachée et former une succession d'impulsions plus courtes.

Chaque période d'oscillation libre T0 de l'oscillateur mécanique définit une première alternance A0¹ suivie d'une deuxième alternance A0² intervenant chacune entre deux positions extrêmes définissant l'amplitude d'oscillation de cet oscillateur mécanique, chaque alternance ayant une durée identique T0/2 et présentant un passage du résonateur mécanique par sa position zéro à un instant médian. Les deux alternances successives d'une oscillation définissent deux demi-périodes au cours desquelles le balancier subit respectivement un mouvement d'oscillation dans un sens et ensuite un mouvement d'oscillation dans l'autre sens. En d'autres termes, une alternance correspond ici à un balancement du balancier dans un sens ou l'autre sens entre ses deux positions extrêmes définissant l'amplitude d'oscillation. De manière générale, on observe une variation de la période d'oscillation au cours de laquelle interviennent une impulsion de freinage et donc une variation ponctuelle de la fréquence de l'oscillateur mécanique. De fait, la variation temporelle concerne la seule alternance au cours de laquelle intervient l'impulsion de freinage. Par instant médian', on comprend un instant intervenant sensiblement au milieu des alternances. C'est précisément le cas lorsque l'oscillateur mécanique oscille librement. Par contre, pour les alternances où interviennent des impulsions de régulation, cet instant médian ne correspond plus exactement au milieu de la durée de chacune de ces alternances du fait de la perturbation de l'oscillateur mécanique engendrée par le dispositif de régulation.

On décrira premièrement le comportement de l'oscillateur mécanique dans un premier cas de correction de sa fréquence d'oscillation, qui correspond à celui montré à la Figure 6. Après une première période T0 commence alors une nouvelle période T1, respectivement une nouvelle alternance A1 au cours de laquelle intervient une impulsion de freinage P1. A l'instant initial t_{D1} débute l'alternance A1, le résonateur 14 occupant une position angulaire positive maximale correspondant à une position extrême. Ensuite intervient l'impulsion de freinage P1 à l'instant t_{P1} qui est situé avant l'instant médian t_{N1} auquel le résonateur passe par sa position neutre et donc également avant l'instant médian correspondant t_{N0} de l'oscillation non perturbée. Finalement l'alternance A1 se termine à l'instant final t_{F1}. L'impulsion de freinage est déclenchée après un intervalle de temps T_{A1} suivant l'instant t_{D1} marquant le début de l'alternance A1. La durée T_{A1} est inférieure à une demi-alternance T0/4 diminuée de la durée de l'impulsion de freinage P1. Dans l'exemple donné, la durée de cette impulsion de freinage est bien inférieure à une demi-alternance T0/4.

Dans ce premier cas, l'impulsion de freinage est donc générée entre le début d'une alternance et le passage du résonateur par sa position neutre dans cette alternance. La vitesse angulaire en valeur absolue diminue au moment de l'impulsion de freinage P1. Une telle impulsion de freinage induit un déphasage temporel négatif T_{C1} dans l'oscillation du résonateur, comme le montrent à la Figure 6 les deux courbes 90a et 90b de la vitesse angulaire et aussi les deux courbes 92a et 92b de la position angulaire, c'est-à-dire un retard relativement au signal théorique non perturbé (représenté en traits interrompus). Ainsi, la durée de l'alternance A1 est augmentée d'un intervalle de temps T_{C1}. La période d'oscillation T1, comprenant l'alternance A1, est donc prolongée relativement à la valeur T0. Ceci engendre une diminution ponctuelle de la fréquence de l'oscillateur mécanique et un ralentissement momentané du mécanisme associé dont la marche est cadencée par cet oscillateur mécanique.

En référence à la Figure 7, on décrira ci-après le comportement de l'oscillateur mécanique dans un deuxième cas de correction de sa fréquence d'oscillation. Après une première période T0 commence alors une nouvelle période d'oscillation T2, respectivement une alternance A2 au cours de laquelle intervient une impulsion de freinage P2. A l'instant initial t_{D2} débute l'alternance A2, le résonateur mécanique étant alors dans une position extrême (position angulaire négative maximale). Après un quart de période T0/4 correspondant à une demi-alternance, le résonateur atteint sa position neutre à l'instant médian t_{N2}. Ensuite intervient l'impulsion de freinage P2 à l'instant t_{P2} qui est situé dans l'alternance A2 après l'instant médian t_{N2} auquel le résonateur passe par sa position neutre. Finalement, après l'impulsion freinage P2, cette alternance A2 se termine à l'instant final t_{F2} auquel le résonateur occupe à nouveau une position extrême (position angulaire positive maximale dans la période T2) et donc également avant l'instant final correspondant t_{F0} de l'oscillation non perturbée. L'impulsion de freinage est déclenchée après un intervalle de temps T_{A2} suivant l'instant initial t_{D2} de l'alternance A2. La durée T_{A2} est supérieure à une demi-alternance T0/4 et inférieure à une alternance T0/2 diminuée de la durée de l'impulsion de freinage P2. Dans l'exemple donné, la durée de cette impulsion de freinage est bien inférieure à une demi-alternance.

Dans le deuxième cas considéré, l'impulsion de freinage est donc générée, dans une alternance, entre l'instant médian auquel le résonateur passe par sa position neutre (position zéro) et l'instant final auquel se termine cette alternance. La vitesse angulaire en valeur absolue diminue au moment de l'impulsion de freinage P2. De manière remarquable, l'impulsion de freinage induit ici un déphasage temporel positif T_{C2} dans l'oscillation du résonateur, comme le montrent à la Figure 4 les deux courbes 90b et 90c de la vitesse angulaire et aussi les courbes 92b et 92c de la position angulaire, soit une avance relativement au signal théorique non perturbé (représenté en traits interrompus). Ainsi, la durée de l'alternance A2 est diminuée de l'intervalle de temps T_{C2}. La période d'oscillation T2 comprenant l'alternance A2 est donc plus courte que la valeur T0. Ceci engendre par conséquent une augmentation ponctuelle de la fréquence de l'oscillateur mécanique et une accélération momentanée du mécanisme associé dont la marche est cadencée par cet oscillateur mécanique. Ce phénomène est surprenant et non intuitif, raison pour laquelle l'homme du métier l'a ignoré par le passé. En effet, obtenir une accélération du mécanisme par une impulsion de freinage est a priori étonnant, mais tel est bien le cas lorsque cette marche est cadencée par un oscillateur mécanique et que l'impulsion de freinage est appliquée à son résonateur.

Le phénomène physique susmentionné pour des oscillateurs mécaniques intervient dans le procédé de synchronisation implémenté dans une pièce d'horlogerie selon l'invention. Contrairement à l'enseignement général dans le domaine horloger, il est possible non seulement de diminuer la fréquence d'un oscillateur mécanique par des impulsions de freinage, mais il est aussi possible d'augmenter la fréquence d'un tel oscillateur mécanique également par des impulsions de freinage. L'homme du métier s'attend à pouvoir pratiquement seulement réduire la fréquence d'un oscillateur mécanique par des impulsions de freinage et, comme corolaire, à pouvoir seulement augmenter la fréquence d'un tel oscillateur mécanique par l'application d'impulsions motrices lors d'un apport d'énergie à cet oscillateur. Une telle intuition, qui s'est imposée dans le domaine horloger et vient donc de prime à bord à l'esprit d'un homme du métier, s'avère fausse pour un oscillateur mécanique. Ainsi, comme cela sera exposé par la suite en détail, il est possible de synchroniser, via un oscillateur auxiliaire définissant un oscillateur maître, un oscillateur mécanique par ailleurs très précis, qu'il présente momentanément une fréquence légèrement trop haute ou trop basse. On peut donc corriger une fréquence trop haute ou une fréquence trop basse seulement au moyen d'impulsions de freinage. En résumé, l'application d'un couple de freinage pendant une alternance de l'oscillation d'un balancier-spiral provoque un déphasage négatif ou positif dans l'oscillation de ce balancier-spiral selon que ce couple de freinage est appliqué respectivement avant ou après le passage du balancier-spiral par sa position neutre.

Le procédé de synchronisation résultant du dispositif de correction incorporé dans une pièce d'horlogerie selon l'invention est décrit ci-après. A la Figure 8A est montrée la position angulaire (en degrés) d'un résonateur mécanique horloger oscillant avec une amplitude de 300° au cours d'une période d'oscillation de 250 ms. A la Figure 8B est montrée l'erreur journalière engendrée par des impulsions de freinage d'une milliseconde (1 ms) appliquées dans des périodes d'oscillation successives du résonateur mécanique en fonction de l'instant de leur application à l'intérieur de ces périodes et donc en fonction de la position angulaire du résonateur mécanique. Ici, on part du fait que l'oscillateur mécanique fonctionne librement à une fréquence propre de 4 Hz (cas non perturbé). Trois courbes sont données respectivement pour trois couples de force (100 nNm, 300 nNm et 500 nNm) appliqués par chaque impulsion de freinage. Le résultat confirme le phénomène physique exposé précédemment, à savoir qu'une impulsion de freinage intervenant dans le premier quart de période ou le troisième quart de période engendre un retard provenant d'une diminution de la fréquence de l'oscillateur mécanique, alors qu'une impulsion de freinage intervenant dans le deuxième quart de période ou le quatrième quart de période engendre une avance provenant d'une augmentation de la fréquence de l'oscillateur mécanique. Ensuite, on observe que, pour un couple de force donné, l'erreur journalière est égale à zéro pour une impulsion de freinage intervenant à la position neutre du résonateur, cette erreur journalière augmentant (en valeur absolue) à mesure qu'on s'approche d'une position extrême de l'oscillation. A cette position extrême où la vitesse du résonateur passe par zéro et où le sens du mouvement change, il y a une brusque inversion du signe de l'erreur journalière. Finalement, à la Figure 8C est donnée la puissance de freinage consommée pour les trois valeurs de couple de force susmentionnées en fonction de l'instant d'application de l'impulsion de freinage au cours d'une période d'oscillation. Comme la vitesse diminue en s'approchant des positions extrêmes du résonateur, la puissance de freinage diminue. Ainsi, alors que l'erreur journalière engendrée augmente en s'approchant des positions extrêmes, la puissance de freinage nécessaire (et donc l'énergie perdue par l'oscillateur) diminue de manière importante.

L'erreur engendrée à la Figure 8B peut correspondre de fait à une correction pour le cas où l'oscillateur mécanique présente une fréquence propre qui ne correspond pas à une fréquence de consigne. Ainsi, si l'oscillateur présente une fréquence propre trop basse, des impulsions de freinage intervenant dans le deuxième ou quatrième quart de la période d'oscillation peuvent permettre une correction du retard pris par l'oscillation libre (non perturbée), cette correction étant plus ou moins forte en fonction de l'instant des impulsions de freinage au sein de la période d'oscillation. Par contre, si l'oscillateur présente une fréquence propre trop haute, des impulsions de freinage intervenant dans le premier ou troisième quart de la période d'oscillation peuvent permettre une correction de l'avance prise par l'oscillation libre, cette correction étant plus ou moins forte en fonction de l'instant des impulsions de freinage dans la période d'oscillation.

L'enseignement donné précédemment permet de comprendre le phénomène remarquable de la synchronisation d'un oscillateur mécanique principal (oscillateur esclave) sur un oscillateur auxiliaire, formant un oscillateur maître, par la seule application périodique d'impulsions de freinage sur le résonateur mécanique esclave à une fréquence de freinage F_{FR} correspondant avantageusement au double de la fréquence de consigne F0c divisée par un nombre entier positif N, soit F_{FR} = 2·F0_{c} / N. La fréquence de freinage est ainsi proportionnelle à la fréquence de consigne pour l'oscillateur maître et dépend seulement de cette fréquence de consigne dès que le nombre entier positif N est donné. Comme la fréquence de consigne est prévue égale à un nombre fractionnaire multiplié par la fréquence de référence, la fréquence de freinage est donc proportionnelle à la fréquence de référence et déterminée par cette fréquence de référence, laquelle est fournie par l'oscillateur auxiliaire qui est par nature ou par construction plus précis que l'oscillateur mécanique principal.

La synchronisation susmentionnée obtenue par le dispositif de correction incorporé dans la pièce d'horlogerie de l'invention sera maintenant décrite plus en détails à l'aide des Figures 9 à 22.

A la Figure 9 est représentée sur le graphe du haut la position angulaire du résonateur mécanique esclave, notamment du balancier-spiral d'un résonateur horloger, oscillant librement (courbe 100) et oscillant avec freinage (courbe 102). La fréquence de l'oscillation libre est supérieure à la fréquence de consigne F0_{c} = 4 Hz. Les premières impulsions de freinage 104 (ci-après aussi nommées 'impulsions') interviennent ici une fois par période d'oscillation dans une demi-alternance entre le passage par une position extrême et le passage par zéro. Ce choix est arbitraire car le système prévu ne détecte pas la position angulaire du résonateur mécanique ; c'est donc juste une hypothèse possible parmi d'autres qui seront analysées par la suite. On est donc ici dans le cas d'un ralentissement de l'oscillateur mécanique. Le couple de freinage pour la première impulsion de freinage est prévu ici supérieur à un couple de freinage minimum pour compenser l'avance que prend l'oscillateur libre sur une période d'oscillation. Ceci a pour conséquence que la seconde impulsion de freinage a lieu un peu avant la première à l'intérieur du quart de période où interviennent ces impulsions. La courbe 106, qui donne la fréquence instantanée de l'oscillateur mécanique, indique en effet que la fréquence instantanée diminue en-dessous de la fréquence de consigne dès la première impulsion. Ainsi, la seconde impulsion de freinage est plus proche de la position extrême qui précède, de sorte que l'effet du freinage augmente et ainsi de suite avec les impulsions suivantes. Dans une phase transitoire, la fréquence instantanée de l'oscillateur diminue donc progressivement et les impulsions se rapprochent progressivement d'une position extrême de l'oscillation. Après un certain temps, les impulsions de freinage comprennent le passage par la position extrême où la vitesse du résonateur mécanique change de sens et la fréquence instantanée commence alors à augmenter.

Le freinage a ceci de particulier qu'il s'oppose au mouvement du résonateur quel que soit le sens de son mouvement. Ainsi, lorsque le résonateur passe par une inversion du sens de son oscillation au cours d'une impulsion de freinage, le couple de freinage change automatiquement de signe à l'instant de cette inversion. On a alors des impulsions de freinage 104a qui présentent, pour le couple de freinage, une première partie avec un premier signe et une seconde partie avec un deuxième signe opposé au premier signe. Dans cette situation, on a donc la première partie du signal qui intervient avant la position extrême et qui s'oppose à l'effet de la seconde partie qui intervient après cette position extrême. Si la seconde partie diminue la fréquence instantanée de l'oscillateur mécanique, la première partie l'augmente. La correction diminue alors pour se stabiliser finalement et relativement rapidement à une valeur pour laquelle la fréquence instantanée de l'oscillateur est égale à la fréquence de consigne (correspondant ici à la fréquence de freinage). Ainsi, à la phase transitoire succède une phase stable, aussi nommée phase synchrone, où la fréquence d'oscillation est sensiblement égale à la fréquence de consigne et où les première et deuxième parties des impulsions de freinage présente un rapport sensiblement constant et défini.

Les graphes de la Figure 10 sont analogues à ceux de la Figure 9. La différence majeure est la valeur de la fréquence naturelle de l'oscillateur mécanique libre qui est inférieure à la fréquence de consigne F0c = 4 Hz. Les premières impulsions 104 interviennent dans la même demi-alternance qu'à la Figure 9. On observe comme attendu une diminution de la fréquence instantanée donnée par la courbe 110. L'oscillation avec freinage 108 prend donc momentanément encore plus de retard dans la phase transitoire, ceci jusqu'à ce que les impulsions 104b commence à englober le passage du résonateur par une position extrême. A partir de ce moment, la fréquence instantanée commence à augmenter jusqu'à atteindre la fréquence de consigne, car la première partie des impulsions intervenant avant la position extrême augmente la fréquence instantanée. Ce phénomène est automatique. En effet, tant que la durée des périodes d'oscillation est supérieure à la durée de la période de consigne T0c, la première partie de l'impulsion augmente alors que la seconde partie diminue et par conséquent la fréquence instantanée continue à augmenter jusqu'à une situation stable où la période de consigne est sensiblement égale à la période d'oscillation. On a donc la synchronisation voulue.

Les graphes de la Figure 11 sont analogues à ceux de la Figure 10. La différence majeure vient du fait que les premières impulsions de freinage 114 interviennent dans une autre demi-alternance qu'à la Figure 10, à savoir dans une demi-alternance entre le passage par zéro et le passage par une position extrême. Selon ce qui a été exposé précédemment, on observe ici dans une phase transitoire une augmentation de la fréquence instantanée donnée par la courbe 112. Le couple de freinage pour la première impulsion de freinage est prévu ici supérieur à un couple de freinage minimum pour compenser le retard que prend l'oscillateur mécanique libre sur une période d'oscillation. Ceci a pour conséquence que la seconde impulsion de freinage a lieu un peu après la première à l'intérieur du quart de période où interviennent ces impulsions. La courbe 112 indique en effet que la fréquence instantanée de l'oscillateur augmente au-dessus de la fréquence de consigne dès la première impulsion. Ainsi, la seconde impulsion de freinage est plus proche de la position extrême qui suit, de sorte que l'effet du freinage augmente et ainsi de suite avec les impulsions suivantes. Dans la phase transitoire, la fréquence instantanée de l'oscillation avec freinage 114 augmente donc et les impulsions de freinage se rapprochent progressivement d'une position extrême de l'oscillation. Après un certain temps, les impulsions de freinage comprennent le passage par la position extrême où la vitesse du résonateur mécanique change de sens. Dès ce moment-là, on a un phénomène similaire à celui exposé ci-avant. Les impulsions de freinage 114a présentent alors deux parties et la seconde partie diminue la fréquence instantanée. Cette diminution de la fréquence instantanée continue jusqu'à ce qu'elle ait une valeur égale à la valeur de consigne pour de mêmes raisons que données en référence aux Figures 9 et 10. La diminution de fréquence s'arrête automatiquement lorsque la fréquence instantanée est sensiblement égale à la fréquence de consigne. On obtient alors une stabilisation de la fréquence de l'oscillateur mécanique à la fréquence de consigne dans une phase synchrone.

A l'aide des Figures 12 à 15, on exposera le comportement de l'oscillateur mécanique dans la phase de transition pour n'importe quel instant où intervient une première impulsion de freinage au cours d'une période d'oscillation, ainsi que la situation finale correspondant à la phase synchrone où la fréquence d'oscillation est stabilisée sur la fréquence de consigne. La Figure 12 représente une période d'oscillation avec la courbe S1 des positions d'un résonateur mécanique. Dans le cas considéré ici, la fréquence d'oscillation naturelle F0 de l'oscillateur mécanique libre (sans impulsions de freinage) est supérieure à la fréquence de consigne F0c (F0 > F0_{c}). La période d'oscillation comprend classiquement une première alternance A1 suivie d'une deuxième alternance A2, chacune entre deux positions extrêmes (tₘ₋₁, Aₘ₋₁; tₘ, Aₘ ; tₘ₊₁, Aₘ₊₁correspondant à l'amplitude d'oscillation. Ensuite, on a représenté, dans la première alternance, une impulsion de freinage 'Imp1' dont la position temporelle milieu intervient à un instant t₁ et, dans la seconde alternance, une autre impulsion de freinage 'Imp2' dont la position temporelle milieu intervient à un instant t₂. Les impulsions Imp1 et Imp2 présentent un déphasage de T0/2, et elles sont particulières car elles correspondent, pour un profil donné du couple de freinage, à des corrections engendrant deux équilibres instables du système. Comme ces impulsions interviennent respectivement dans le premier et le troisième quart de la période d'oscillation, elles freinent donc l'oscillateur mécanique dans une mesure qui permet exactement de corriger la fréquence naturelle trop élevée de l'oscillateur mécanique libre (avec la fréquence de freinage sélectionnée pour l'application des impulsions de freinage). On notera que les impulsions Imp1 et Imp2 sont toutes deux des premières impulsions, chacune étant considérée pour elle-même en l'absence de l'autre. On remarquera que les effets des impulsions Imp1 et Imp2 sont identiques.

Si une première impulsion intervient au temps t₁ ou t₂, on aura donc théoriquement une répétition de cette situation lors des prochaines périodes d'oscillation et une fréquence d'oscillation égale à la fréquence de consigne. Deux choses sont à relever pour un tel cas. Premièrement, la probabilité qu'une première impulsion intervienne exactement au temps t₁ ou t₂ est relativement faible bien que possible. Deuxièmement, au cas où une telle situation particulière se présente, elle ne pourra durer longtemps. En effet, la fréquence instantanée d'un balancier-spiral dans une pièce d'horlogerie varie un peu au cours du temps pour diverses raisons (amplitude d'oscillation, température, changement d'orientation spatiale, etc.). Bien que ces raisons constituent des perturbations qu'on cherche généralement à minimiser en haute horlogerie, il n'en demeure pas moins qu'en pratique un tel équilibre instable ne va pas durer bien longtemps. On notera que plus le couple de freinage est élevé, plus les temps t₁ et t₂ se rapprochent des deux temps de passage du résonateur mécanique par sa position neutre qui les suivent respectivement. On notera encore que plus la différence entre la fréquence d'oscillation naturelle F0 et la fréquence de consigne F0_{c} est petite, plus les temps t₁ et t₂ se rapprochent également des deux temps de passage du résonateur mécanique par sa position neutre qui les suivent respectivement.

Considérons maintenant ce qui se passe dès qu'on s'écarte un peu des positions temporelles t₁ ou t₂ lors de l'application des impulsions. Selon l'enseignement donné en référence à la Figure 8B, si une impulsion intervient à gauche (position temporelle antérieure) de l'impulsion Imp1 dans la zone Z1a, la correction augmente de sorte qu'au cours des périodes suivantes, la position extrême précédente Aₘ₋₁ va progressivement se rapprocher de l'impulsion de freinage. Par contre, si une impulsion intervient à droite (position temporelle postérieure) de l'impulsion Imp1, à gauche de la position zéro, la correction diminue de sorte qu'au cours des périodes suivantes les impulsions dérivent vers cette position zéro où la correction devient nulle. Ensuite, l'effet de l'impulsion change et une augmentation de la fréquence instantanée intervient. Comme la fréquence naturelle est déjà trop élevée, l'impulsion va rapidement dériver vers la position extrême Aₘ. Ainsi, si une impulsion a lieu à droite de l'impulsion Imp1 dans la zone Z1b, les impulsions suivantes vont progressivement se rapprocher de la position extrême suivante Aₘ. On observe un même comportement dans la seconde alternance A2. Si une impulsion a lieu à gauche de l'impulsion Imp2 dans la zone Z2a, les impulsions suivantes vont progressivement se rapprocher de la position extrême précédente A_{m.} Par contre, si une impulsion a lieu à droite de l'impulsion Imp2 dans la zone Z2b, les impulsions suivantes vont progressivement se rapprocher de la position extrême suivante Aₘ₊₁. On remarquera que cette formulation est relative car en réalité la fréquence d'application des impulsions de freinage est imposée par l'oscillateur maître (fréquence de freinage donnée), de sorte que ce sont les périodes d'oscillation qui varient et de fait c'est la position extrême en question qui se rapproche de l'instant d'application d'une impulsion de freinage. En conclusion, si une impulsion intervient dans la première alternance A1 à un autre instant que t₁, la fréquence d'oscillation instantanée évolue dans une phase transitoire au cours des périodes d'oscillation suivantes de manière qu'une des deux positions extrêmes de cette première alternance (positions d'inversion du sens du mouvement du résonateur mécanique) s'approche progressivement des impulsions de freinage. Il en va de même pour la seconde alternance A2.

La Figure 13 montre la phase synchrone correspondant à une situation stable finale intervenant après la phase transitoire décrite ci-avant. Comme déjà exposé, dès que le passage par une position extrême intervient durant une impulsion de freinage, cette position extrême va se caler sur les impulsions de freinage pour autant que ces impulsions de freinage soient configurées (le couple de force et la durée) pour pouvoir corriger suffisamment la dérive temporelle de l'oscillateur mécanique libre au moins par une impulsion de freinage intervenant entièrement, selon le cas, juste avant ou juste après une position extrême. Ainsi, dans la phase synchrone, si une première impulsion intervient dans la première alternance A1, soit la position extrême Aₘ₋₁ de l'oscillation est calée sur les impulsions Imp1a, soit la position extrême Aₘ de l'oscillation est calée sur les impulsions Imp1b. Dans le cas d'un couple sensiblement constant, les impulsions Imp1a et Imp1b présentent chacune une première partie dont la durée est plus courte que celle de leur seconde partie, de manière à corriger exactement la différence entre la fréquence naturelle trop élevée de l'oscillateur principal esclave et la fréquence de consigne imposée par l'oscillateur auxiliaire maître. De même, dans la phase synchrone, si une première impulsion intervient dans la seconde alternance A2, soit la position extrême Aₘ de l'oscillation est calée sur les impulsions Imp2a, soit la position extrême Aₘ₊₁ de l'oscillation est calée sur les impulsions Imp2b.

On remarquera que les impulsions Imp1a, respectivement Imp1b, Imp2a et Imp2b occupent des positions temporelles relatives stables. En effet, une légère déviation à gauche ou à droite d'une de ces impulsions, dû à une perturbation externe, aura pour effet de ramener une impulsion suivante vers la position temporelle relative initiale. Ensuite, si la dérive temporelle de l'oscillateur mécanique varie durant la phase synchrone, l'oscillation va automatiquement subir un léger déphasage de sorte que le rapport entre la première partie et la seconde partie des impulsions Imp1a, respectivement Imp1b, Imp2a et Imp2b varie dans une mesure qui adapte la correction engendrée par les impulsions de freinage à la nouvelle différence de fréquence. Un tel comportement de la pièce d'horlogerie selon la présente invention est vraiment remarquable.

Les Figures 14 et 15 sont similaires aux Figures 12 et 13, mais pour une situation où la fréquence naturelle de l'oscillateur est inférieure à la fréquence de consigne. Par conséquent, les impulsions Imp3 et Imp4, correspondant à une situation d'équilibre instable dans la correction apportée par les impulsions de freinage, sont respectivement situées dans le deuxième et le quatrième quart de période (instants t₃ et t₄) où les impulsions engendrent une augmentation de la fréquence d'oscillation. On ne redonnera pas ici les explications en détails car le comportement du système découle des considérations précédentes. Dans la phase transitoire (Figure 14), si une impulsion a lieu dans l'alternance A3 à gauche de l'impulsion Imp3 dans la zone Z3a, la position extrême précédente (tₘ₋₁ , Aₘ₋₁) va progressivement se rapprocher des impulsions suivantes Par contre, si une impulsion a lieu à droite de l'impulsion Imp3 dans la zone Z3b, la position extrême suivante (tₘ, Aₘ) va progressivement se rapprocher des impulsions suivantes. De même, si une impulsion a lieu dans l'alternance A4 à gauche de l'impulsion Imp4 dans la zone Z4a, la position extrême précédente (tₘ, Aₘ) va progressivement se rapprocher des impulsions suivantes Finalement, si une impulsion a lieu à droite de l'impulsion Imp4 dans la zone Z4b, la position extrême suivante (tₘ₊₁, Aₘ₊₁) va progressivement se rapprocher des impulsions suivantes durant la phase de transition.

Dans la phase synchrone (Figure 15), si une première impulsion intervient dans la première alternance A3, soit la position extrême Aₘ₋₁ de l'oscillation est calée sur les impulsions Imp3a, soit la position extrême Aₘ de l'oscillation est calée sur les impulsions Imp3b. Dans le cas d'un couple sensiblement constant, les impulsions Imp3a et Imp3b présentent chacune une première partie dont la durée est plus longue que celle de leur seconde partie, de manière à corriger exactement la différence entre la fréquence naturelle trop faible de l'oscillateur principal esclave et la fréquence de consigne imposée par l'oscillateur auxiliaire maître. De même, dans la phase synchrone, si une première impulsion intervient dans la seconde alternance A4, soit la position extrême Aₘ de l'oscillation est calée sur les impulsions Imp4a, soit la position extrême Aₘ₊₁ de l'oscillation est calée sur les impulsions Imp4b. Les autres considérations faîtes dans le cadre du cas décrit précédemment en référence aux Figures 12 et 13 s'appliquent par analogie au cas des Figures 14 et 15. En conclusion, que la fréquence naturelle de l'oscillateur mécanique libre soit trop élevée ou trop basse et quel que soit l'instant de l'application d'une première impulsion de freinage à l'intérieur d'une période d'oscillation, le dispositif de correction de l'invention est efficace et synchronise rapidement la fréquence de l'oscillateur mécanique, cadençant la marche du mouvement mécanique, sur la fréquence de consigne qui est déterminée par la fréquence de référence de l'oscillateur auxiliaire maître, lequel pilote la fréquence de freinage à laquelle les impulsions de freinage sont appliquées au résonateur de l'oscillateur mécanique. Ceci reste vrai si la fréquence naturelle de l'oscillateur mécanique varie et même si elle est, dans certaines périodes de temps, supérieure à la fréquence de consigne, alors que dans d'autres périodes de temps elle est inférieure à cette fréquence de consigne.

L'enseignement donné ci-avant et la synchronisation obtenue grâce aux caractéristiques de la pièce d'horlogerie selon l'invention s'appliquent également au cas où la fréquence de freinage pour l'application des impulsions de freinage n'est pas égale à la fréquence de consigne. Dans le cas de l'application d'une impulsion par période d'oscillation, les impulsions ayant lieu aux positions instables (t₁, Imp₁ ; t₂, Imp₂ ; t₃, Imp3 ; t₄, Imp4) correspondent à des corrections pour compenser la dérive temporelle au cours d'une seule période d'oscillation. Par contre, si les impulsions de freinage prévues ont un effet suffisant pour corriger une dérive temporelle au cours de plusieurs périodes d'oscillation, il est alors possible d'appliquer une seule impulsion par intervalle de temps égal à ces plusieurs périodes d'oscillation. On observera alors le même comportement que pour le cas où une impulsion est engendrée par période d'oscillation. En considérant les périodes d'oscillation où interviennent les impulsions, on a les mêmes phases transitoires et les mêmes phases synchrones que dans le cas exposé précédemment. De plus, ces considérations sont aussi correctes s'il y a un nombre entier d'alternances entre chaque impulsion de freinage. Dans le cas d'un nombre impair d'alternances, on passe alternativement, selon le cas, de l'alternance A1 ou A3 à l'alternance A2 ou A4 sur les Figures 12 à 15. Comme l'effet de deux impulsions décalées d'une alternance est identique, on comprend que la synchronisation est réalisée comme pour un nombre pair d'alternances entre deux impulsions de freinage successives. En conclusion, comme déjà indiqué, le comportement du système décrit en référence aux Figures 12 à 15 est observé dès que la fréquence de freinage F_{FR} est égale à 2F0_{c} / N, FO_{c} étant la fréquence de consigne pour la fréquence d'oscillation et N un nombre entier positif.

Bien que peu intéressant, on remarquera que la synchronisation est aussi obtenue pour une fréquence de freinage F_{FR} supérieure au double de la fréquence de consigne (2F0), à savoir pour une valeur égale à N fois F0 avec N > 2. Dans une variante avec F_{FR} = 4F0, on ajuste une perte d'énergie dans le système sans effet dans la phase synchrone, car une impulsion sur deux intervient au point neutre du résonateur mécanique. Pour une fréquence de freinage F_{FR} plus élevée, les impulsions dans la phase synchrone qui n'interviennent pas aux positions extrêmes annulent leurs effets deux à deux. On comprend donc qu'il s'agit de cas théoriques sans grand sens pratique.

Les Figures 16 et 17 montrent la phase synchrone pour une variante avec une fréquence de freinage F_{FR} égale au quart de la fréquence de consigne, une impulsion de freinage intervenant donc toutes les quatre périodes d'oscillation. Les Figures 18 et 19 sont des agrandissements partiels respectivement des Figures 16 et 17. La Figure 16 concerne un cas où la fréquence naturelle de l'oscillateur principal est supérieure à la fréquence de consigne F0_{c} = 4 Hz, alors que la Figure 17 concerne un cas où la fréquence naturelle de l'oscillateur principal est supérieure à cette fréquence de consigne. On observe que seules les périodes d'oscillation T1* et T2*, dans lesquelles interviennent des impulsions de freinage Imp1b ou Imp2a, respectivement Imp3b ou Imp4a, présentent une variation relativement à la période naturelle T0*. Les impulsions de freinage engendrent un déphasage seulement dans les périodes correspondantes. Ainsi, les périodes instantanées oscillent ici autour d'une valeur moyenne qui est égale à celle de la période de consigne. On notera que, aux Figures 16 à 19, les périodes instantanées sont mesurées d'un passage par zéro sur un flanc montant du signal d'oscillation à un tel passage suivant. Ainsi, les impulsions synchrones qui interviennent aux positions extrêmes sont entièrement englobées dans des périodes d'oscillation. Pour être complet, la Figure 20 montre le cas spécifique où la fréquence naturelle est égale à la fréquence de consigne. Dans ce cas, les périodes d'oscillation T0* demeurent toutes égales, les impulsions de freinage Imp5 intervenant exactement à des positions extrêmes de l'oscillation libre avec des première et seconde parties de ces impulsions qui ont des durées identiques (cas d'un couple de freinage constant), de sorte que l'effet de la première partie est annulé par l'effet opposé de la deuxième partie.

Dans une variante perfectionnée, le dispositif de synchronisation est agencé de manière que la fréquence de freinage peut prendre plusieurs valeurs, de préférence une première valeur dans une phase initiale du fonctionnement du dispositif de synchronisation et une deuxième valeur, inférieure à la première valeur, dans une phase de fonctionnement normal succédant à la phase initiale. En particulier, on sélectionnera la durée de la phase initiale de manière que la phase de fonctionnement normal intervienne alors que la phase synchrone a vraisemblablement déjà commencée. Plus généralement, la phase initiale englobe au moins les premières impulsions de freinage, suite à l'enclenchement du dispositif de synchronisation, et de préférence la majeure partie de la phase transitoire. En augmentant la fréquence des d'impulsions de freinage, on diminue la durée de la phase transitoire. De plus, cette variante permet, d'une part, d'optimiser l'efficacité du freinage durant la phase initiale pour assurer le processus physique conduisant à la synchronisation et, d'autre part, de minimiser l'énergie de freinage et donc les pertes d'énergie pour l'oscillateur principal durant la phase synchrone qui perdure tant que le dispositif de synchronisation n'est pas désactivé et que le mouvement mécanique fonctionne. Les premières impulsions de freinage peuvent intervenir à proximité de la position neutre du résonateur où l'effet du freinage est moindre sur le déphasage temporel engendré pour l'oscillation de l'oscillateur principal. Par contre, une fois la synchronisation établie, les impulsions de freinage ont lieu à proximité des positions extrêmes de cette oscillation où l'effet du freinage est le plus important.

En référence aux Figures 21 et 22, on décrira une première variante d'un deuxième mode de réalisation de l'invention qui est surprenant par la simplicité de son dispositif de freinage électromagnétique. Ce deuxième mode de réalisation se distingue du premier mode essentiellement par le système magnétique du dispositif de freinage électromagnétique qui est constitué, dans la première variante, d'un seul aimant bipolaire 60 porté par le balancier 8A du résonateur mécanique 6A et, dans une deuxième variante, par une seule paire d'aimants bipolaires. Dans la première variante, lorsque le résonateur 6A est dans sa position neutre (situation représentée à la Figure 21), un demi-axe de référence 62 partant de l'axe d'oscillation 34 et passant par le centre de l'aimant 60 définit une position angulaire zéro ('0') dans un système de coordonnées polaires centré sur l'axe d'oscillation et fixe relativement à la platine du mouvement horloger. La bobine 28, qui complète le dispositif de freinage électromagnétique en sus du système magnétique, est solidaire de la platine et présente un décalage angulaire relativement à la position angulaire zéro. De préférence, le décalage angulaire de la bobine vaut sensiblement 180°, comme représenté à la Figure 21.

A la Figure 22 sont représentées la courbe 70 de la position angulaire du balancier 8A en fonction du temps, dans la plage de fonctionnement utile de l'oscillateur mécanique considéré qui présente dans cette plage une amplitude supérieure à 180° et de préférence supérieure à 200° (cas représenté), et la courbe 72 de la tension induite dans une phase synchrone du fonctionnement du dispositif de synchronisation. Ainsi, dans chaque alternance de l'oscillation du résonateur mécanique 6A on observe deux impulsions de tension induite 74_{A} et 74_{B} ayant sensiblement la forme d'une période d'un sinus. On remarque que les impulsions 74_{A} et 74_{B} sont séparées deux à deux par des zones temporelles sans tension induite dans la bobine 28. Dans une variante assurant une grande stabilité à la marche de la pièce d'horlogerie, les intervalles de temps distincts T_{P}, définis par les impulsions de court-circuit 58A générés à la fréquence de consigne F0c et intervenant ainsi dans chaque période d'oscillation, sont sensiblement égaux ou supérieurs (cas représenté) aux zones temporelles sans tension induite dans la bobine autour des deux positions extrêmes du résonateur mécanique dans la plage de fonctionnement utile. Cependant, comme on le verra par la suite, cette condition n'est pas nécessaire, les intervalles de temps T_{P} pouvant être inférieurs à la durée de ces zones temporelles sans tension induite.

On observe que, pour autant que la dérive temporelle naturelle de la pièce d'horlogerie reste dans une plage nominale pour laquelle le dispositif de synchronisation a été dimensionné et généralement après une phase transitoire qui suit l'activation du dispositif de synchronisation, cette pièce d'horlogerie entre dans une phase stable et synchrone et où l'oscillateur mécanique présente la fréquence de consigne F0c à laquelle sont générées ici les impulsions de court-circuit 58A, et ceci quelle que soit la position angulaire du balancier 8A lors d'une première impulsion de court-circuit. La Figure 22 correspond à une situation où la fréquence d'oscillation naturelle F0 de l'oscillateur mécanique est un peu inférieure à la fréquence de consigne F0c. Il résulte de cette situation que, dans chaque période d'oscillation T0c, une première impulsion de freinage distincte, qui est engendrée dans la zone initiale de chaque impulsion de court-circuit par une impulsion de tension induite 74_{A} et qui intervient dans la seconde demi-alternance A2₂ de la seconde alternance A2 (au début des intervalles de temps distincts T_{P}), est plus forte qu'une deuxième impulsion de freinage distincte qui est engendrée dans la zone finale de chaque impulsion de court-circuit par une impulsion de tension induite 74_{B} et qui intervient dans la première demi-alternance A1₁ de la première alternance A1 (à la fin des intervalles de temps distincts T_{P}). Deux impulsions de freinage sont distinctes lorsqu'elles sont séparées par un intervalle de temps présentant une durée non nulle.

Ainsi, dans la phase synchrone, lors de chaque intervalle de temps T_{P} où intervient un court-circuit de la bobine, le déphasage positif généré par l'impulsion de tension 74_{B} dans chaque demi-alternance A2₂ est supérieur au déphasage négatif généré par l'impulsion de tension 74_{A} dans chaque demi-alternance A1₁, de sorte qu'une correction de la marche de la pièce d'horlogerie intervient ici dans chaque période d'oscillation pour assurer la synchronisation de l'oscillateur mécanique sur la base de temps de référence. Comme indiqué précédemment, la génération des impulsions de court-circuit à la fréquence de consigne est un cas particulier. Dans une autre variante, des impulsions de court-circuit sont engendrées avec une fréquence inférieure correspondant à une fraction de la fréquence de consigne. Plus généralement, il est prévu que la distance temporelle D_{T}, séparant un même instant caractéristique de deux impulsions de court-circuit successives quelconques, satisfait la relation mathématique D_{T} = M·T0c / 2, M étant un nombre entier positif quelconque. Ainsi, dans le cas d'une génération périodique des impulsions de freinage, la fréquence de déclenchement F_{D} de ces impulsions de freinage est sélectionnée pour satisfaire la relation mathématique F_{D} = 2·F0c / M (à noter que les deux impulsions de freinage distinctes, engendrées dans chaque intervalle de temps T_{P} respectivement lors de l'apparition des deux impulsions de tension induite 74_{A} et 74_{B}, sont considérées ensemble comme une même impulsion de freinage pour la question des distances temporelles et de la fréquence de déclenchement). L'homme du métier saura sélectionner une fréquence suffisamment élevée, et donc une valeur de M pas trop élevée, pour assurer la synchronisation voulue.

Dans une deuxième variante du deuxième mode de réalisation, le dispositif de freinage électromagnétique comprend un système magnétique formé par une paire d'aimants permanents à aimantation axiale et de polarités opposées, ces deux aimants étant agencés symétriquement par rapport à un demi-axe de référence du balancier et suffisamment proches l'un de l'autre pour additionner deux lobes de tension induite qu'ils génèrent respectivement lorsque cette paire d'aimants passent en regard de la bobine. Le demi-axe de référence définit une position angulaire zéro lorsque le résonateur mécanique est dans sa position neutre. La bobine présente un décalage angulaire relativement à la position angulaire zéro de manière qu'une tension induite dans cette bobine intervienne, lorsque l'oscillateur mécanique oscille dans la plage de fonctionnement utile, au moins dans une alternance de chaque période d'oscillation substantiellement avant ou après le passage du résonateur mécanique par sa position neutre dans cette alternance. Le décalage angulaire de la bobine est aussi de préférence égale à 180°. Les positions angulaires extrêmes du résonateur mécanique dans la plage de fonctionnement utile sont, en valeurs absolues, supérieures au décalage angulaire qui est défini comme la distance angulaire minimale entre la position angulaire zéro et la position angulaire du centre de la bobine. Cette deuxième variante correspond au dispositif électromagnétique représenté à la Figure 23, mais sans la deuxième paire d'aimants 66, 67 qui concerne le troisième mode de réalisation qui va être décrit ci-après.

Dans un troisième mode de réalisation, représenté aux Figures 23 à 25, le système magnétique du dispositif de freinage électromagnétique est constitué d'une première paire d'aimants bipolaires 64, 65 et d'une deuxième paire d'aimants bipolaires 66, 67 toutes deux portées par le balancier 8B du résonateur mécanique 6B, ainsi que d'une bobine 28. Chaque paire d'aimants présente une aimantation axiale de polarités opposées. Les deux aimants de la première paire sont agencés symétriquement relativement à un demi-axe de référence 62A du balancier 8B, ce demi-axe de référence définissant une position angulaire zéro lorsque le résonateur mécanique est dans sa position neutre. A la Figure 23, on notera que le balancier est dans une position angulaire θ égale à 90° (θ = 90°). La bobine 28, comme dans le deuxième mode de réalisation, présente un décalage angulaire relativement à la position angulaire zéro, ce décalage étant de préférence sensiblement égal à 180 ; mais d'autres décalages angulaires peuvent être prévus dans d'autres variantes. La courbe de tension induite 76 générée dans la bobine lorsque le résonateur mécanique oscille est représentée à la Figure 24, en superposition de la courbe 70 donnant la position angulaire du balancier 8B.

Le positionnement de la bobine 28 à un angle de 180° (variante représentée à la Figure 23) est une variante préférée, car le système électromagnétique que la bobine forme avec la première paire d'aimants 64, 65 engendre dans chaque alternance deux impulsions de tension induite 78_{A} et 78_{B} présentant une symétrie relativement à l'instant du passage du résonateur 6B par sa position neutre. On a donc une impulsion 78_{A} dans chaque première demi-alternance A1₁, A2₁ et une impulsion 78_{B} dans chaque seconde demi-alternance A1₂, A2₂. Ainsi, les impulsions de tension induite 78_{A} et 78_{B} ont sensiblement une même amplitude et sont chacune situées à une même distance temporelle d'un passage du résonateur mécanique 6B par une position angulaire extrême, de sorte qu'elles sont toutes susceptibles d'engendrer, lors d'un court-circuit de la bobine, un couple de freinage de même intensité et un déphasage, positif ou négatif selon le cas, de même valeur dans l'oscillation du résonateur mécanique. Ensuite, comme ceci a été exposé précédemment, on notera qu'un décalage angulaire de 180° présente en plus l'avantage d'une grande efficacité pour les impulsions de freinage engendrées. De plus, on notera que l'amplitude du balancier dans la plage de fonctionnement utile de l'oscillateur mécanique est classiquement prévue supérieure à 180°, ce qui permet donc la génération des impulsions de tension induite et ainsi de pouvoir engendrer des impulsions de freinage, par une diminution de l'impédance entre les deux bornes de la bobine 28 pour corriger la marche de la pièce d'horlogerie.

Dans une première variante représentée à la Figure 24, la valeur des intervalles de temps distincts T_{P} est sensiblement égale ou supérieure à la durée d'une zone temporelle sans tension induite dans la bobine 28 autour de chaque position angulaire extrême du résonateur mécanique dans la plage de fonctionnement utile de l'oscillateur mécanique. Toutefois, cette valeur des intervalles de temps distincts T_{P} est prévue inférieure à la demi-période de consigne, soit T_{P} < T0c / 2. Dans la phase synchrone du procédé de synchronisation selon cette première variante, les impulsions de court-circuit 58B sont callées entre deux impulsions de tension induite 78_{A}, 78_{B} entourant une position angulaire extrême et deux impulsions de freinage distinctes interviennent respectivement au début et à la fin de chaque intervalle de temps T_{P}, ces deux impulsions de freinage distinctes correspondant à deux quantités d'énergie prélevées au résonateur mécanique qui sont variables (la variation de l'une étant opposée à la variation de l'autre, de sorte que si une des deux quantités d'énergie augmente ou diminue l'autre respectivement diminue ou augmente), en fonction d'une dérive temporelle positive ou négative de l'oscillateur mécanique en question. On notera que la Figure 24 correspond au cas particulier où la fréquence naturelle de l'oscillateur mécanique est égale à la fréquence de consigne, de sorte que les deux quantités d'énergie susmentionnées sont ici identiques.

A la figure 25, similaire à la Figure 24, est représentée une deuxième variante dans laquelle la valeur des intervalles de temps distincts T_{P} est inférieure à la durée d'une zone temporelle sans tension induite dans la bobine 28 autour de chaque position angulaire extrême du résonateur mécanique. La synchronisation voulue est également obtenue. En effet, dans la phase synchrone, les impulsions de court-circuit 58C demeurent aussi dans une fenêtre temporelle qui est cadrée par deux impulsions de tension induite 78_{A}, 78_{B} entourant une position angulaire extrême. La position temporelle des intervalles de temps distincts T_{P} peut varier à l'intérieur de cette fenêtre temporelle durant au moins une partie terminale de la phase transitoire (impulsion 58C₁) ou dans la phase synchrone si la fréquence naturelle de l'oscillateur mécanique est très proche de la fréquence de la consigne, notamment si elle varie très légèrement autour de cette valeur. Généralement, on observe dans la phase synchrone, selon que la dérive temporelle de l'oscillateur mécanique est négative ou positive, des impulsions de court-circuit 58C₂ ou 58C₃ qui interviennent respectivement dans les demi-alternances A1₂ et A2₁ de périodes d'oscillation de manière partiellement simultanée respectivement avec les impulsions de tension induites 78_{B} et 78_{A}, de sorte qu'elles engendrent dans les demi-alternances respectives des impulsions de freinage. Seul le système électromagnétique susmentionné, formé de la bobine et de la première paire d'aimants, intervient pour assurer la synchronisation voulue dans la phase synchrone du procédé de synchronisation, la seconde paire d'aimants étant alors sans influence pour ce procédé de synchronisation.

La seconde paire d'aimants bipolaires 66, 67, laquelle est couplée momentanément à la bobine 28 dans chaque alternance de l'oscillation du résonateur mécanique, sert essentiellement à l'alimentation électrique du dispositif de synchronisation, bien qu'elle puisse intervenir dans une phase transitoire (phase initiale après activation du dispositif de synchronisation) du procédé de synchronisation. La pièce d'horlogerie comprend un circuit d'alimentation, formé par un circuit redresseur d'une tension induite dans la bobine et une capacité de stockage, et la deuxième paire d'aimants bipolaires présente un demi-axe milieu 68 entre ses deux aimants qui est décalé du décalage angulaire que présente la bobine 28 relativement au demi-axe de référence 62A, de sorte que cet axe milieu est aligné sur le centre de la bobine lorsque le résonateur mécanique est dans sa position de repos. Le circuit d'alimentation est relié, d'une part, à une borne de la bobine et, d'autre part, à un potentiel de référence du dispositif de synchronisation au moins périodiquement lors de passage du résonateur mécanique par sa position neutre, mais de préférence constamment. La deuxième paire d'aimants génère des impulsions de tension induite 80_{A} et 80_{B} lors des passages du balancier 8B par la position angulaire zéro, ces impulsions présentant une plus grande amplitude que les impulsions générées par la première paire d'aimants et servant à l'alimentation de la capacité de stockage dont la tension est représentée par la courbe 82 à la Figure 24.

En référence aux Figures 26, 27 et 28A-28C, on décrira ci-après un quatrième mode de réalisation de l'invention. Ce quatrième mode de réalisation se distingue des autres modes de réalisation essentiellement par l'agencement du système magnétique. L'arbre 82 du balancier 8C est pivoté entre la platine 5 et un pont de balancier 7 autour de l'axe d'oscillation 34. Un aimant bipolaire 84 à aimantation radiale est agencé sur l'arbre 82 et placé dans une ouverture 87 d'une plaque 86 en matériau à haute perméabilité magnétique, notamment en matériau ferromagnétique. La plaque 86 définit un circuit magnétique avec un noyau 89 autour duquel est agencée une bobine 28C, à la manière d'un moteur horloger classique. La plaque 86 présente deux isthmes 88 au niveau de l'ouverture 87 qui empêchent partiellement au flux magnétique de l'aimant de se refermer sur lui-même sans passer par le noyau de bobine. Toutefois, de préférence, ces isthmes sont prévus moins fins que dans le cas d'un moteur horloger pour limiter la variation d'énergie potentielle magnétique de l'aimant permanent 84 en fonction de son angle de rotation.

Les Figures 28A à 28C sont similaires aux Figures 5A à 5C, mais pour le quatrième mode de réalisation. La courbe de tension induite aux Figures 28A et 28B correspond à un cas particulier où l'amplitude d'oscillation est sensiblement égale à 180°. Pour une amplitude supérieure, la courbe de tension induite dans la bobine 28C correspond à la courbe représentée à la Figure 28C. Cette dernière figure concerne un cas particulier où la fréquence d'oscillation naturelle F0 de l'oscillateur mécanique est égale à la fréquence de consigne. Comme le freinage généré par les impulsions de freinage 50C est faible, l'amplitude d'oscillation du résonateur 6C est un peu supérieure à celle intervenant aux Figures 28A et 28B où les impulsions de freinage 56, respectivement 57 engendrent un freinage plus conséquent. Les impulsions 50C n'engendrent pas de déphasage temporel dans l'oscillation du résonateur mécanique, étant donné qu'elles présentent une symétrie centrale relativement à l'instant du passage du résonateur 6C par une position angulaire extrême sur le graphe du couple de freinage. On notera que les deux parties T_{B} et T_{A} des intervalles de temps distincts T_{P}, intervenant respectivement des deux côtés de l'instant du passage du résonateur 6C par une position angulaire extrême, sont ici égales puisque la fréquence naturelle est égale à la fréquence de consigne. Ainsi les demi-alternances adjacentes A2₂ et A1₁ ont une même durée.

Pour mémoire, les intervalles de temps T_{P} sont définis par les impulsions de court-circuit 58 qui présentent entre leurs débuts respectifs une distance temporelle D_{T} déterminée par la base de temps de référence. Dans le présent exemple, les impulsions de court-circuit 58 sont générées avec une fréquence de déclenchement F_{D} égale à la fréquence de consigne, de sorte que les distances temporelles D_{T} sont ici égales à une période de consigne T0c.

Dans le cas d'une fréquence naturelle F0 trop élevée, la première partie T_{B} des intervalles de temps distants T_{P} est inférieure à la seconde partie T_{A} et les impulsions de freinage 56 engendrées lors de ces intervalles de temps distants, par les impulsions de court-circuit correspondantes, interviennent substantiellement dans des premières demi-alternances A1₁ (quasi entièrement dans l'exemple spécifique représenté), de sorte qu'elles diminuent la fréquence de l'oscillateur mécanique pour le synchroniser sur l'oscillateur auxiliaire de la base de temps de référence et ainsi imposer à cet oscillateur mécanique la fréquence de consigne F0c. Dans le cas d'une fréquence naturelle F0 trop faible, la première partie T_{B} des intervalles de temps distants T_{P} est supérieure à la seconde partie T_{A} et les impulsions de freinage 57 engendrées lors de ces intervalles de temps distants, par les impulsions de court-circuit correspondantes, interviennent substantiellement dans des secondes demi-alternances A2₂ (aussi quasi entièrement dans l'exemple spécifique représenté), de sorte qu'elles augmentent la fréquence de l'oscillateur mécanique pour le synchroniser sur l'oscillateur auxiliaire.

## Revendications

1. Pièce d'horlogerie (2) comprenant un mouvement mécanique (4) qui comprend :
- un mécanisme (12) indicateur d'au moins une donnée temporelle,
- un résonateur mécanique (6,6A,6B,6C) susceptible d'osciller le long d'un axe général d'oscillation autour d'une position neutre correspondant à son état d'énergie potentielle minimale,
- un dispositif d'entretien (18) du résonateur mécanique formant avec ce résonateur mécanique un oscillateur mécanique qui est agencé pour cadencer la marche du mécanisme indicateur,
- un oscillateur auxiliaire (35) formant une base de temps de référence (22) et déterminant une fréquence de consigne F0c, ainsi qu'une période de consigne T0c égale par définition à l'inverse de la fréquence de consigne, pour le résonateur mécanique ;
la pièce d'horlogerie comprenant en outre un dispositif de synchronisation (20) agencé pour asservir la fréquence moyenne de l'oscillateur mécanique sur la fréquence de consigne F0c, le dispositif de synchronisation comprenant un dispositif de freinage électromagnétique du résonateur mécanique, ce dispositif de freinage électromagnétique étant formé d'au moins une bobine (28,28C) et d'au moins un aimant permanent (30,32; 60; 64,65; 84) qui sont agencés de manière que, dans une plage de fonctionnement utile de l'oscillateur mécanique, une tension induite est générée par l'oscillation du résonateur mécanique entre les deux bornes de la bobine dans chaque alternance de cette oscillation; le dispositif de synchronisation étant agencé pour pouvoir diminuer momentanément l'impédance entre les deux bornes de la bobine;
**caractérisée en ce que** le dispositif de synchronisation est agencé de manière à diminuer l'impédance entre les deux bornes de la bobine au cours d'intervalles de temps distincts T_{P} et de manière que les débuts de deux intervalles de temps distincts successifs quelconques, parmi lesdits intervalles de temps distincts, présentent entre eux une distance temporelle D_{T} égale à un nombre entier positif N multiplié par la moitié de la période de consigne T0c pour l'oscillateur mécanique, soit une relation mathématique D_{T} = N·T0c / 2, le dispositif de synchronisation étant agencé pour déterminer au moyen de la base de temps de référence le début de chacun desdits intervalles de temps distincts de manière à satisfaire ladite relation mathématique entre la distance temporelle D_{T} et la période de consigne T0c.

2. Pièce d'horlogerie selon la revendication 1, **caractérisée en ce que** le dispositif de synchronisation est agencé de manière à déclencher périodiquement lesdits intervalles de temps distincts T_{P}, lesquels présentent une même valeur, et de manière que la fréquence de déclenchement F_{D} soit égale à deux fois la fréquence de consigne F0c divisée par un nombre entier positif M, soit F_{D} = 2·F0c / M, la valeur des intervalles de temps distincts T_{P} étant inférieure à la moitié de la période de consigne, soit T_{P} < T0c / 2.

3. Pièce d'horlogerie selon la revendication 1 ou 2, **caractérisée en ce que** le résonateur mécanique est formé par un balancier (8,8A,8B,8C) oscillant autour d'un axe d'oscillation (34).

4. Pièce d'horlogerie selon la revendication 3, **caractérisée en ce que** le balancier porte ledit au moins un aimant permanent et un support (5) du résonateur mécanique porte ladite au moins une bobine.

5. Pièce d'horlogerie selon une quelconque des revendications précédentes, **caractérisée en ce que** le dispositif de freinage électromagnétique est agencé de manière qu'une tension induite est engendrée dans ladite au moins une bobine sensiblement sans interruption pour toute oscillation du résonateur mécanique dans ladite plage de fonctionnement utile de l'oscillateur mécanique.

6. Pièce d'horlogerie selon la revendication 5, **caractérisée en ce que** la valeur des intervalles de temps distincts T_{P} est inférieure au quart de la période de consigne T0c, soit T_{P} < T0c / 4.

7. Pièce d'horlogerie selon la revendication 4, **caractérisée en ce que** le dispositif de freinage électromagnétique comprend un système magnétique porté par le balancier et formé par une paire d'aimants bipolaires (64,65) à aimantation axiale et de polarités opposées, ces deux aimants bipolaires étant agencés symétriquement relativement à un demi-axe de référence (62A) du balancier, ce demi-axe de référence définissant une position angulaire zéro lorsque le résonateur mécanique est dans sa position neutre ; et **en ce que** ladite bobine présente un décalage angulaire relativement à la position angulaire zéro de manière qu'une tension induite dans cette bobine intervienne substantiellement, lorsque l'oscillateur mécanique oscille dans sa plage de fonctionnement utile, dans chaque alternance alternativement avant et après le passage du résonateur mécanique par sa position neutre dans cette alternance, les positions angulaires extrêmes du résonateur mécanique dans ladite plage de fonctionnement utile étant, en valeurs absolues, supérieures audit décalage angulaire qui est défini comme la distance angulaire minimale entre la position angulaire zéro et la position angulaire du centre de la bobine.

8. Pièce d'horlogerie selon la revendication 7, **caractérisée en ce que**, dans la plage de fonctionnement utile de l'oscillateur mécanique, les intervalles de temps distincts T_{P} sont sensiblement égaux ou supérieurs à des zones temporelles sans tension induite dans ladite bobine autour des deux positions angulaires extrêmes du résonateur mécanique.

9. Pièce d'horlogerie selon la revendication 7 ou 8, **caractérisée en ce que** ledit décalage angulaire est sensiblement égal à 180°.

10. Pièce d'horlogerie selon une quelconque des revendications précédentes, **caractérisée en ce qu'**elle comprend un circuit d'alimentation (44) formé par une capacité de stockage et par un circuit redresseur d'une tension induite dans la bobine par au moins un aimant permanent lorsque le résonateur mécanique oscille.

11. Pièce d'horlogerie selon la revendication 10, **caractérisée en ce que** le circuit d'alimentation est constamment relié, d'une part, à une borne de ladite bobine et, d'autre part, à un potentiel de référence du dispositif de synchronisation; et **en ce que** ledit au moins un aimant permanent générant la tension induite redressée par le circuit redresseur, la bobine et le circuit d'alimentation sont agencés de manière que, dans la plage de fonctionnement utile de l'oscillateur mécanique, l'énergie électrique accumulée dans la capacité de stockage est suffisante pour alimenter le dispositif de synchronisation.

12. Pièce d'horlogerie selon une quelconque des revendications 7 à 9, **caractérisée en ce qu'**elle comprend un circuit d'alimentation (44) formé par une capacité de stockage et par un circuit redresseur d'une tension induite dans la bobine par une autre paire d'aimants permanents (66,67) lorsque le résonateur mécanique oscille, l'autre paire d'aimants permanents présentant un axe milieu (68) entre ses deux aimants permanents et étant momentanément couplée à la bobine dans chaque alternance de l'oscillation du résonateur mécanique, ledit axe milieu étant sensiblement décalé dudit décalage angulaire relativement audit demi-axe de référence (62A) de sorte que cet axe milieu est sensiblement aligné sur le centre de la bobine lorsque le résonateur mécanique est dans sa position de repos; et **en ce que** le circuit d'alimentation est relié, d'une part, à une borne de ladite bobine et, d'autre part, à un potentiel de référence du dispositif de synchronisation au moins périodiquement lors de passages du résonateur mécanique par sa position neutre.

13. Pièce d'horlogerie selon une quelconque des revendications précédentes, **caractérisée en ce que** le dispositif de synchronisation est agencé de manière à engendrer un court-circuit entre les deux bornes de ladite bobine durant lesdits intervalles de temps distincts.

## Patentansprüche

1. Teil für die Uhrmacherei (2), umfassend ein mechanisches Werk (4), das umfasst:
- einen Anzeigemechanismus (12) wenigstens einer Zeitangabe,
- einen mechanischen Resonator (6, 6A, 6B, 6C), der imstande ist, entlang einer allgemeinen Schwingungsachse um eine neutrale Position zu schwingen, die seinem minimalen potenziellen Energiezustand entspricht,
- eine Instandhaltungsvorrichtung (18) des mechanischen Resonators, die mit diesem mechanischen Resonator einen mechanischen Oszillator bildet, der angeordnet ist, um den Gang des Anzeigemechanismus zu takten,
- einen Hilfsoszillator (35), der eine Referenzzeitbasis (22) bildet und eine Sollfrequenz F0c sowie eine Sollperiode T0c bestimmt, die per definitionem gleich dem Kehrwert der Sollfrequenz ist, für den mechanischen Resonator;
wobei der Teil für die Uhrmacherei weiter eine Synchronisierungsvorrichtung (20) umfasst, die angeordnet ist, um die mittlere Frequenz des mechanischen Oszillators auf die Sollfrequenz F0c zu regeln, wobei die Synchronisierungsvorrichtung eine elektromagnetische Bremsvorrichtung des mechanischen Resonators umfasst, wobei diese elektromagnetische Bremsvorrichtung von wenigstens einer Spule (28, 28C) und von wenigstens einem Permanentmagneten (30, 32; 60; 64, 65; 84) gebildet wird, die so angeordnet sind, dass, in einem Nutzbetriebsbereich des mechanischen Oszillators, eine induzierte Spannung durch die Schwingung des mechanischen Resonators zwischen den zwei Klemmen der Spule bei jeder Halbschwingung dieser Schwingung generiert wird; wobei die Synchronisierungsvorrichtung angeordnet ist, um die Impedanz zwischen den zwei Klemmen der Spule momentan verringern zu können;
**dadurch gekennzeichnet, dass** die Synchronisierungsvorrichtung angeordnet ist, um die Impedanz zwischen den zwei Klemmen der Spule im Laufe von verschiedenen Zeitintervallen Tp zu verringern und sodass die Anfänge von irgendwelchen zwei aufeinanderfolgenden verschiedenen Zeitintervallen, unter den verschiedenen Zeitintervallen, untereinander eine zeitliche Entfernung D_{T} aufweisen, die gleich einer positiven ganzen Zahl N multipliziert mit der Hälfte der Sollperiode T0c für den mechanischen Oszillator ist, das heißt eine mathematische Gleichung D_{T} = N·T0c/2, wobei die Synchronisierungsvorrichtung angeordnet ist, um mittels der Referenzzeitbasis den Anfang jedes der verschiedenen Zeitintervalle zu bestimmen, um die mathematische Gleichung zwischen der zeitlichen Entfernung D_{T} und der Sollperiode T0c zu erfüllen.

2. Teil für die Uhrmacherei nach Anspruch 1, **dadurch gekennzeichnet, dass** die Synchronisierungsvorrichtung angeordnet ist, um die verschiedenen Zeitintervalle Tp periodisch auszulösen, die einen gleichen Wert aufweisen, und sodass die Auslösungsfrequenz F_{D} gleich dem Zweifachen der Sollfrequenz F0c, dividiert durch eine positive ganze Zahl M ist, das heißt F_{D} = 2·F0c/M, wobei der Wert der verschiedenen Zeitintervalle Tp kleiner ist als die Hälfte der Sollperiode, das heißt T_{P} < T0c / 2.

3. Teil für die Uhrmacherei nach Anspruch 1 oder 2, **dadurch gekennzeichnet, dass** der mechanische Resonator von einer Unruh (8, 8A, 8B, 8C) gebildet wird, die um eine Schwingungsachse (34) schwingt.

4. Teil für die Uhrmacherei nach Anspruch 3, **dadurch gekennzeichnet, dass** die Unruh den wenigstens einen Permanentmagneten trägt und ein Halter (5) des mechanischen Resonators die wenigstens eine Spule trägt.

5. Teil für die Uhrmacherei nach einem der vorstehenden Ansprüche, **dadurch gekennzeichnet, dass** die elektromagnetische Bremsvorrichtung angeordnet ist, sodass eine induzierte Spannung in der wenigstens einen Spule im Wesentlichen ohne Unterbrechung für jede Schwingung des mechanischen Resonators in dem Nutzbetriebsbereich des mechanischen Oszillators erzeugt wird.

6. Teil für die Uhrmacherei nach Anspruch 5, **dadurch gekennzeichnet, dass** der Wert der verschiedenen Zeitintervalle Tp kleiner ist als das Viertel der Sollperiode T0c, das heißt T_{P} < T0c/4.

7. Teil für die Uhrmacherei nach Anspruch 4, **dadurch gekennzeichnet, dass** die elektromagnetische Bremsvorrichtung ein Magnetsystem umfasst, das von der Unruh getragen wird und von einem Paar bipolarer Magneten (64, 65) mit axialer Magnetisierung und entgegengesetzten Polaritäten gebildet wird, wobei diese zwei bipolaren Magneten symmetrisch in Bezug auf eine Referenzhalbachse (62A) der Unruh angeordnet sind, wobei diese Referenzhalbachse eine Winkelposition null definiert, wenn sich der mechanische Resonator in seiner neutralen Position befindet; und dadurch, dass die Spule eine Winkelverschiebung in Bezug auf die Winkelposition null aufweist, sodass eine in dieser Spule induzierte Spannung im Wesentlichen eintritt, wenn der mechanische Oszillator in seinem Nutzbetriebsbereich schwingt, bei jeder Halbschwingung abwechselnd vor und nach dem Durchgang des mechanischen Resonators durch seine neutrale Position bei dieser Halbschwingung, wobei die Endwinkelpositionen des mechanischen Resonators in dem Nutzbetriebsbereich, in Absolutwerten, größer sind als die Winkelverschiebung, die als minimale Winkelentfernung zwischen der Winkelposition null und der Winkelposition des Mittelpunkts der Spule definiert ist.

8. Teil für die Uhrmacherei nach Anspruch 7, **dadurch gekennzeichnet, dass**, in dem Nutzbetriebsbereich des mechanischen Oszillators, die verschiedenen Zeitintervalle TP im Wesentlichen gleich oder größer sind als Zeitzonen ohne in der Spule induzierter Spannung um die zwei Endwinkelpositionen des mechanischen Resonators.

9. Teil für die Uhrmacherei nach Anspruch 7 oder 8, **dadurch gekennzeichnet, dass** die Winkelverschiebung im Wesentlichen gleich 180° ist.

10. Teil für die Uhrmacherei nach einem der vorstehenden Ansprüche, **dadurch gekennzeichnet, dass** er eine Speisungsschaltung (44) umfasst, die von einer Speicherkapazität und von einer Gleichrichterschaltung einer Spannung gebildet wird, die in der Spule von wenigstens einem Permanentmagneten induziert wird, wenn der mechanische Resonator schwingt.

11. Teil für die Uhrmacherei nach Anspruch 10, **dadurch gekennzeichnet, dass** die Speisungsschaltung einerseits mit einer Klemme der Spule und andererseits mit einem Referenzpotenzial der Synchronisierungsvorrichtung konstant verbunden ist; und dadurch, dass der wenigstens eine Permanentmagnet, der die induzierte Spannung generiert, die von der Gleichrichterschaltung gleichgerichtet wird, die Spule und die Speisungsschaltung angeordnet sind, sodass, in dem Nutzbetriebsbereich des mechanischen Oszillators, die in der Speicherkapazität akkumulierte elektrische Energie ausreichend ist, um die Synchronisierungsvorrichtung zu speisen.

12. Teil für die Uhrmacherei nach einem der Ansprüche 7 bis 9, **dadurch gekennzeichnet, dass** er eine Speisungsschaltung (44) umfasst, die von einer Speicherkapazität und von einer Gleichrichterschaltung einer Spannung gebildet wird, die in der Spule von einem weiteren Paar von Permanentmagneten (66, 67) induziert wird, wenn der mechanische Resonator schwingt, wobei das weitere Paar von Permanentmagneten eine Mittelachse (68) zwischen seinen zwei Permanentmagneten aufweist und momentan an die Spule bei jeder Halbschwingung der Schwingung des mechanischen Resonators gekoppelt ist, wobei die Mittelachse im Wesentlichen von der Winkelverschiebung in Bezug auf die Referenzhalbachse (62A) verschoben ist, sodass diese Mittelachse im Wesentlichen auf den Mittelpunkt der Spule ausgerichtet ist, wenn sich der mechanische Resonator in seiner Ruheposition befindet; und dadurch, dass die Speisungsschaltung einerseits mit einer Klemme der Spule und andererseits mit einem Referenzpotenzial der Synchronisierungsvorrichtung wenigstens periodisch bei den Durchgängen des mechanischen Resonators durch seine neutrale Position verbunden ist.

13. Teil für die Uhrmacherei nach einem der vorstehenden Ansprüche, **dadurch gekennzeichnet, dass** die Synchronisierungsvorrichtung angeordnet ist, um einen Kurzschluss zwischen den zwei Klemmen der Spule während der verschiedenen Zeitintervalle zu erzeugen.

## Claims

1. Timepiece (2) comprising a mechanical movement (4) which comprises:
- an indicator mechanism (12) of at least one time data item,
- a mechanical resonator (6,6A,6B,6C) suitable for oscillating along a general oscillation axis about a neutral position corresponding to the minimum potential energy state thereof,
- a maintenance device (18) of the mechanical resonator forming therewith a mechanical oscillator which is arranged to time the running of the indicator mechanism,
- an auxiliary oscillator (35) forming a reference time base (22) and determining a set-point frequency F0c, as well as a set-point period T0c equal by definition to the inverse of the set-point frequency, for the mechanical resonator;
the timepiece further comprising a synchronisation device (20) arranged to slave the mean frequency of the mechanical oscillator on the set-point frequency F0c, the synchronisation device comprising an electromagnetic braking device of the mechanical resonator, this electromagnetic braking device being formed of at least one coil (28,28C) and at least one permanent magnet (30,32; 60; 64,65; 84) which are arranged such that, within a usable operating range of the mechanical oscillator, an induced voltage is generated between the two terminals of the coil in each alternation of this oscillation; the synchronisation device being arranged to be able to momentarily reduce the impedance between the two terminals of the coil;
**characterised in that** the synchronisation device is arranged so as to reduce the impedance between the two terminals of the coil during distinct time intervals Tp and such that the starts of any two successive time intervals, among said distinct time intervals, exhibit therebetween a time distance D_{T} equal to a positive whole number N multiplied by half of the set-point period T0c for the mechanical oscillator, i.e. a mathematical relation D_{T} = N·T0c/2, the synchronisation device being arranged to determine by means of the reference time base the start of each of the distinct time intervals so as to fulfil the mathematical relation between the time distance D_{T} and the set-point period T0c.

2. Timepiece according to claim 1, **characterised in that** the synchronisation device is arranged to trigger periodically said distinct time intervals T_{P}, which have the same value, and such that the triggering frequency F_{D} is equal to twice the set-point frequency F0c divided by a positive whole number M, i.e. F_{D} = 2·F0c/ M, the value of the distinct time intervals Tp being less than half of the set-point period, i.e. T_{P} < T0c/2.

3. Timepiece according to claim 1 or 2, **characterised in that** the mechanical resonator is formed by a balance (8,8A,8B,8C) oscillating about an oscillation axis (34).

4. Timepiece according to claim 3, **characterised in that** the balance bears said at least one permanent magnet and a support (5) of the mechanical resonator bears said at least one coil.

5. Timepiece according to any one of the preceding claims, **characterised in that** the electromagnetic braking device is arranged such that an induced voltage is generated in said at least one coil substantially continuously for any oscillation of the mechanical resonator within the usable operating range of the mechanical oscillator.

6. Timepiece according to claim 5, **characterised in that** the value of the distinct time intervals T_{P} is advantageously less than one quarter of the set-point period T0c, i.e. T_{P} < T0c / 4.

7. Timepiece according to claim 4, **characterised in that** the electromagnetic braking device comprises a magnetic system borne by the balance and formed by a pair of bipolar magnets (64,65) with axial magnetisation and opposite polarities, these two bipolar magnets being arranged symmetrically relative to a reference half-axis (62A) of the balance, this reference half-axis defining a zero angular position when the mechanical resonator is in the neutral position thereof; and **in that** said coil exhibits an angular lag relative to the zero angular position such that an induced voltage in this coil occurs substantially, when the mechanical oscillator oscillates in the usable operating range, in each alternation alternately before and after the passage of the mechanical resonator via the neutral position thereof in this alternation, the end angular positions of the mechanical resonator in said usable operating range being, in absolute values, greater than said angular lag which is defined as the minimum angular distance between the zero angular position and the angular position of the centre of the coil.

8. Timepiece according to claim 7, **characterised in that**, within the usable operating range of the mechanical oscillator, the distinct time intervals T_{P} are substantially equal to or greater than time zones with no induced voltage in said coil about the two end positions of the mechanical resonator.

9. Timepiece according to claim 7 or 8, **characterised in that** said angular lag is substantially equal to 180°.

10. Timepiece according to any one of the preceding claims, **characterised in that** it comprises a power supply circuit (44) formed by a storage capacitor and by a rectifier circuit of a voltage induced in the coil by at least one permanent magnet when the mechanical resonator oscillates.

11. Timepiece according to claim 10, **characterised in that** the power supply circuit is constantly connected, on one hand, to a terminal of said coil and, on the other, to a reference potential of the synchronisation device; and **in that** said at least one permanent magnet generating the induced voltage rectified by the rectifier circuit, the coil and the power supply circuit are arranged such that, in the usable operating range of the mechanical oscillator, the electrical energy stored in the storage capacitor is sufficient to power the synchronisation device.

12. Timepiece according to any one of claims 7 to 9, **characterised in that** it comprises a power supply circuit (44) formed by a storage capacitor and by a rectifier circuit of a voltage induced in the coil by a further pair of permanent magnets (66,67) when the mechanical resonator oscillates, the further pair of permanent magnets having a midpoint axis (68) between the two permanent magnets thereof and being momentarily coupled with the coil in each alternation of the oscillation of the mechanical resonator, said midpoint axis being substantially offset by said angular lag relative to said reference half-axis (62A) such that this midpoint axis is substantially aligned on the centre of the coil when the mechanical resonator is in the neutral position thereof; and **in that** the power supply circuit is connected, on one hand, to a terminal of said coil and, on the other, to a reference potential of the synchronisation device at least periodically when the mechanical resonator passes via the neutral position thereof.

13. Timepiece according to any one of the preceding claims, **characterised in that** the synchronisation device is arranged so as to generate a short-circuit between the two terminals of said coil during said distinct time intervals.
